# EUROPÄISCHE PATENTSCHRIFT

(11) **EP 0 963 495 B1**
(45) Veröffentlichungstag und Bekanntmachung des Hinweises auf die Patenterteilung: **28.05.2003**
(21) Anmeldenummer: 98902930.1
(22) Anmeldetag: 26.02.1998
(51) Int. Cl.: E04F 10/04, A45B 23/00, D06F 57/08, D06F 57/12

(54) **WIND- UND WETTERSCHUTZ MIT EINER STELL- ODER SEITENWAND UND MIT EINEM FALTBAREN DACH**
WIND AND WEATHER PROTECTIVE DEVICE IN THE FORM OF A FOLDING ROOF AND PARTITION
PROTECTION CONTRE LE VENT ET LES INTEMPERIES SE PRESENTANT SOUS LA FORME D'UN TOIT PLIANT ET D'UNE PAROI VERTICALE

(30) Priorität: 27.02.1997 CH 45997; 16.04.1997 CH 88397; 21.01.1998 CH 13198
(43) Veröffentlichungstag der Anmeldung: 15.12.1999
(73) Patentinhaber: Guggisberg, Urs, 4585 Lüterswil (CH)
(72) Erfinder: Guggisberg, Urs, 4585 Lüterswil (CH)
(74) Vertreter: Volpert, Marcus, Dr.
(86) Internationale Anmeldenummer: CH9800079
(87) Internationale Veröffentlichungsnummer: WO98038400

(56) Entgegenhaltungen:
- EP-A- 0 011 041
- EP-A- 0 587 529
- BE-A- 879 924
- DE-B- 1 207 560
- DE-B- 2 150 198
- DE-U- 8 533 632
- DE-U- 29 616 314
- FR-A- 802 857
- NL-C- 79 156
- US-A- 2 465 140
- US-A- 4 981 152

## Beschreibung

Die vorliegende Erfindung bezieht sich auf einen Wind- und Wetterschutz mit einer Stell- oder Seitenwand nach dem Oberbegriff des Patentanspruchs 1.

Damit Gartensitzplätze auch bei ungünstigen Wetterbedingungen benützt werden können,. werden sie bekannterweise mit Schutzeinrichtungen ausgerüstet.

Die wahrscheinlich am weitesten verbreiteten Schutzeinrichtungen sind aufrollbare Storen. Diese Storen haben jedoch den Nachteil, dass sie bei starkem Wind aufgerollt werden müssen, damit sie nicht zerstört werden.
Storen, die auch starken Windlasten standzuhalten vermögen, sind mit starken Führungsschienen ausgerüstet oder laufen auf fest montierten Konsolen. Sie haben den Nachteil, dass man für ihre Montage Wände erbauen oder fest und dauerhaft verankerte Konsolen aufstellen muss. Dies ist aufwendig und entsprechend teuer.
Als Witterungsschutz bekannt sind ferner Zelte. Besonders bedienungsfreundlich sind dabei Zelte, welche schnell aufgebaut und wieder abgebaut werden können. Ein derartiges Zelt ist beispielsweise Gegenstand der Patentschrift EP 0 567 922 (Veröffentlichungsdatum 3.11.1993). Dieses Zelt weist an gegenüberliegenden Seiten eines Behälters zwei auf Spriegeln liegende Zeltdächer auf. Diese Zeltdächer sind auf Schienen unter Faltung bzw. Ausbreitung verschiebbar. Die Schienen sind aus mehreren Teilstücken zusammengesetzt. Im weiteren können die Zeltdächer in zusammengeschobenem Zustand im Behälter untergebracht werden. Die Zeltdächer sind für Zelte mit rechteckigem Grundriss vorgesehen. Sie werden von Stützen getragen und sind vorzugsweise giebelförmig. Zelte dieser Art haben vor allem den Nachteil, dass sie aufwendig konstruiert und daher teuer sind. Sie können ausserdem nicht ohne vertikale Stützen eingesetzt werden. Deswegen eignen sie sich nur schlecht als Schutzeinrichtung für Gartensitzplätze.
Im weiteren schlägt die Patentschrift US 4,630,627 (Veröffentlichungsdatum 23.12.1986) ein zusammenklappbares Gerüst für den Aufbau eines Zeltes mit Giebeldach vor, welches einen oberen und einen unteren Rahmen aufweist. Der obere und der untere Rahmen sind mit mehreren Gelenkstreben miteinander verbunden. Die Gelenkstreben werden nach innen gefaltet, um den oberen Rahmen relativ zum unteren Rahmen zu senken. Sie werden nach aussen geklappt, um den oberen Rahmen relativ zum unteren Rahmen zu heben. Am unteren Rahmen sind Winden befestigt, mit deren Hilfe die Gelenkstreben zusammengeklappt bzw. gestreckt werden. Auch dieses Gerüst hat den Nachteil, dass es relativ aufwendig konstruiert und dadurch teuer ist. Ein anderer wesentlicher Nachteil besteht darin, dass die beiden Rahmen nicht zusammengefaltet werden können. Das Gerüst benötigt daher auch in zusammengeklapptem Zustand eine zu grosse Standfläche.
Die Patentschrift US 5,490,533 (Veröffentlichungsdatum 13.2.1996) beschreibt einen zusammenfaltbaren Unterstand mit erhöhter Bedachung.
Die Bedachung weist mindestens drei Seiten und drei Ecken auf. Sie wird von mindestens drei vertikal verlaufenden Stützen getragen, wobei sich jede Stütze unterhalb einer Ecke der Bedachung befindet. Die Bedachung weist ein nach oben klappbares Gestänge auf. Dieses Gestänge besteht aus mehreren Trägern. Jeder Träger weist zwei Trägerelemente auf. Die Trägerelemente sind in einen äusseren und in einen inneren Abschnitt gegliedert. Das äussere Ende des äusseren Abschnittes ist mit dem oberen Ende einer vertikalen Stütze verbunden. Das innere Ende des inneren Abschnittes ist an einem zentralen, langgezogenen Halteelement befestigt. Jeder der beiden Abschnitte eines Trägerelementes besteht aus zwei leistenförmigen Teilelementen, welche sich gegenseitig kreuzen und auf halber Länge schwenkbar miteinander verbunden sind. Die Träger können von einem zusammengeklappten Zustand in einen aufgeklappten Zustand gebracht werden. In aufgeklapptem Zustand liegen die Träger oberhalb der vertikalen Stützen. Im zusammengeklappten Zustand befinden sie sich zwischen den vertikalen Stützen. Dieser Unterstand ist ebenfalls mit dem Nachteil behaftet, dass er relativ aufwendig konstruiert und daher teuer ist. Er ist für die Montage an einer Gebäudewand ungeeignet. Zwar kann die Höhe der Träger verkleinert werden, nicht aber deren Länge. Der Unterstand benötigt daher auch in zusammengeklapptem Zustand eine relativ grosse Standfläche.
Eine Bedachung für grosse Freiflächen wird von den Offenlegungsschriften DE 37 21 738 (Offenlegungstag 21.1.1988) und DE 37 30 696 (Offenlegungstag 14.4.1988) vorgeschlagen. Diese Bedachung umfasst mehrere vertikale Masten. Zwischen diesen Masten werden Seile gespannt
Zwischen den Seilen werden U-förmige Profilschienen schiebebeweglich gelagert, indem man in den Schienen Bohrungen anbringt, durch welche die Seile hindurchgeführt werden. Die Schenkelenden der Schienen gehen in rohrförmige, nach aussen gerichtete Umrollungen über. An den Schenkelenden der U-förmigen Profilschienen sind Bahnen befestigt, welche sich über die gesamte Länge der Profilschienen erstrecken. Die Bahnen gehen an beiden Längskanten über ihre ganze Länge in Schläuche über. Durch diese Schläuche sind Drähte hindurchgezogen.
Die Schläuche sind in die Umrollungen an den Schenkelenden der Schienen eingefügt. Mittels Zugseilen, die an den Schienen befestigt sind und über angetriebene Wellen, Walzen und Führungsrollen hin- und herbewegt werden können, wird die Bedachung geöffnet bzw. geschlossen. Die Bedachung kann mit Hilfe von Stabilisierungsseilen verstärkt sein.
Auch diese Bedachung ist für die Montage an einer Gebäudewand ungeeignet.
Eine weitere Zeltkonstruktion ist Gegenstand der Offenlegungsschrift DE 34 18 994 (Offenlegungstag 28.11.1985). Diese Zeltkonstruktion weist ein tragendes Gestänge auf, welches aus im wesentlichen vertikal verlaufenden Seitenstützen und horizontal oder schräg verlaufenden Dachholmen besteht. Die Seitenstützen sind in regelmässigen Abständen auf dem Boden aufgestellt. Die Dachholme erstrecken sich ausgehend von wenigstens einem zentralen Knotenelement strahlenartig bis zu den oberen Enden der Seitenstützen und sind mit diesen verbunden. Sie sind teleskopierend ausgebildet und jeweils auf eine bestimmte Länge einstellbar. An dem dem zentralen Knotenelement abgekehrten, freien Ende jedes Dachholmes sind periphere Knotenelemente mit drei Gelenkachsen angeordnet, von denen eine mit einer Seitenstütze und die beiden anderen mit horizontalen Querholmen verbunden sind. Diese Querholme verlaufen zwischen den freien Enden der Dachholme. Das zentrale Knotenelement ist an einer vertikalen Stütze oder einer festen Wand angeordnet. Die Zeltkonstruktion weist im weiteren Seitenwände und ein Dach auf. Die Seitenwände werden von den Seitenstützen und das Dach durch die Dachholme abgestützt. Die Seitenwände und das Dach bestehen aus miteinander verbundenen Zeltplanenteilen.
Diese Zeltkonstruktion ist nicht zusammenklappbar. Für ihren Auf- und Abbau müssen die einzelnen Teile aneinander befestigt bzw. voneinander gelöst werden. Dies ist relativ zeitaufwendig.
Die Offenlegungsschrift DE 43 22 417 (Offenlegungstag 12.1.1995), welche einen Stand der Technik gemäss dem Oberbegriff des Patentanspruchs 1 darstellt, schlägt ein Faltdach vor, dessen Basis durch einen Rahmen gebildet wird. An einer Querseite dieses Rahmens ist mittig ein Zylinder mit lotrechter Achse befestigt. Von diesem Zylinder gehen radial mehrere Dachträger aus. Die Dachträger sind an jeder Seite der Rahmenmitte als Gruppe im Bereich des Zylinders oben und unten jeweils durch ein Gelenkband miteinander verbunden. Jeder Dachträgergruppe ist ein Schwenkarm zugeordnet, welcher radial an einer im Bereich des Zylinders drehbar angeordneten Welle angebracht ist und mit seinem anderen Ende mit einem Gelenk an dem äusseren Dachträger der Gruppe befestigt ist, derart, dass durch Schwenken des Armes über den Rahmen hinaus die Dachträger einer Gruppe über einen Halbkreis eine radiale Stellung annehmen, wobei das zugehörige Gelenkband am Zylinder anliegt und eine Plane als Halbkreis aufspannt. Der Rahmen kann stationär auf Säulen oder Pfosten aufgestellt werden. Er kann aber auch auf einem fahrbaren Verkaufsstand montiert werden. Dieses Faltdach ist vor allem als Dach für Messestände oder als Sonnenschutz bei Balkonen und Restaurants vorgesehen. Da das Faltdach kreisförmig ist, eignet es sich nicht für die Montage an einer Gebäudewand. Ein weiterer Nachteil dieses Faltdachs liegt in der relativ unstabilen Befestigung der Dachsparren mittels Gelenksbändem. Eine genügende Widerstandsfähigkeit gegen hohen Winddruck weist dieses Faltdach daher nicht auf.
Die Patentschrift CH 678875 (Veröffentlichungsdatum 15.11.1991) schlägt schliesslich ein schirmartiges Faltdach vor, bei dem Schwenkarme mittels eines Gelenkes an einem zentralen Knotenelement befestigt sind. Je zwei benachbarte Schwenkarme sind mittels eines kreissektorförmigen Tuchteils miteinander verbunden, wodurch beim Auseinanderschwenken der Schwenkarme ein Schirmdach gebildet wird. Die Schwenkarme werden oben und unten mittels Spannseilen in horizontaler Lage gehalten. Es sind allerdings weder eine Radialspannvorrichtung, noch eine Raffvorrichtung für die Plane oder Seitenstützen vorgesehen. Ein weiterer Nachteil ist, dass die Holme im zusammengeschwenkten Zustand übereinander angeordnet sind, eine Lösung die in ästhetischer Hinsicht nicht zu überzeugen vermag. Schliesslich sind die Holme nicht selbsttragend sondern müssen mit einer aufwendigen Spannvorrichtung in horizontaler Position gehalten werden.

Aus der DE-B-1 207 560 ist ein Schirm für Balkone und Terrassen bekannt, dessen Haltevorrichtung in Form eines zentralen Knotenelementes mit zwei beabstandet übereinander angeordneten, horizontal verlaufenden Lagerplatten geformt ist. Dieser Schirm ist derart ausgebildet, dass er auch an einer vertikalen Wand montierbar ist. Insbesondere bei einem Öffnungswinkel von 180° oder darüber bietet ein derartiger Schirm jedoch keinen ausreichenden Windschutz.

Aus der EP-A1-0 011 041 ist ein beispielsweise an einem Campmobil montierbarer Wetterschutz bekannt, dessen Haltevorrichtung ähnlich wie diejenige der unmittelbar zuvor genannten Druckschrift aufgebaut ist. Auch dieser Wetterschutz in Form eines aufklappbaren Schirm bietet keinen ausreichenden Windschutz.

Die BE-A-879 924 zeigt eine Art Markise, wobei gemäss einer Ausführungsform am äusseren Ende der Markise zwei etwa vertikale Stützen vorgesehen sind, die das freie Markisenende zum Boden hin abstützen.

Ein Wind- und Wetterschutz mit einer Stell- oder Seitenwand nach dem Oberbegriff des Patentanspruchs 1 ist aus der US-A-4 981 152 bekannt. Bei diesem Wind- und Wetterschutz ist die Stell- oder Seitenwand in Form von klappbaren Wandelementen ausgebildet, wobei an den Wandelementen Einschnitte derart vorgesehen sind, daß vertikale Seitenstützen teilweise durch das jeweilige Wandelement hindurchgesteckt werden können.

Der Erfindung liegt die Aufgabe zugrunde, einen Wind- und Wetterschutz der genannten Art zu schaffen, welcher umfassenderen Schutz gegen Witterungseinflüsse bietet.

Diese Aufgabe wird erfindungsgemäß durch einen Wind- und Wetterschutz mit den Merkmalen des Patentanspruchs 1 gelöst.

Vorteilhafte Weiterbildungen sind Gegenstand der abhängigen Ansprüche.

Der vorgeschlagene Wind- und Wetterschutz ist einerseits als faltbarer Pavillon ausgebildet. Er weist ein kreissektorförmiges, faltbares Dach auf. Bei zwei bevorzugten Ausbildungsarten beträgt der maximale Öffnungswinkel des Pavillons 180° bzw. 90°. Es sind aber auch Ausbildungsarten mit anderen maximalen Öffnungswinkeln, wie z.B. 360° oder 270°, vorgesehen. Die Ausbildungsart mit einem maximalen Öffnungswinkel von 180° eignet sich für die Montage an einer Hausmauer. Die Ausbildungsart mit einem maximalen Öffnungswinkel von 90° ist für die Montage an einer nach innen gerichteten Gebäudeecke vorgesehen. Die Ausbildungsart mit einem Öffnungswinkel von 360° wird an einer freistehenden Mittelstütze montiert. Die Ausbildungsart mit einem maximalen Öffnungswinkel von 270° eignet sich für die Montage an einer Gebäudeecke.
Das Dach besteht aus einem zentralen Knotenelement, an welchem mehrere Dachholme befestigt sind. Bei der Ausbildungsart mit einem Öffnungswinkel von 180° ist der mittlere Dachholm fest am Knotenelement fixiert, vorzugsweise angeschweisst oder angeschraubt. Die anderen Dachholme sind am Knotenelement horizontal schwenkbar befestigt. In zusammengefaltetem Zustand verlaufen alle Dachholme parallel zueinander. Im aufgefaltetem Zustand erstrecken sie sich in regelmässigen Winkelabständen radial vom zentralen Knotenelement nach aussen. Jeder Dachholm weist einen langen Hauptträger auf. Bei einer verstärkten Ausbildungsart der Dachholme kann am Hauptträger eine kurze Strebe befestigt sein. Die Strebe steht in einem inneren Abschnitt des Hauptträgers von diesem schräg nach unten ab. Die inneren Stirnseiten des Hauptträgers und der Strebe liegen in einer Ebene. Der Hauptträger und die Strebe können ferner durch mindestens eine Verstärkungsstrebe miteinander verbunden sein.
Das Knotenelement besteht bei den Ausbildungsarten mit einem Öffnungswinkel von 90° bzw. 180° aus zwei kreissektorförmigen, übereinander angeordneten, horizontal verlaufenden Lagerplatten. Der Winkel dieses Kreissektors entspricht dabei dem maximalen Öffnungswinkel des Daches.
Bei der Ausbildungsart mit einem Öffnungswinkel von 270° besteht das Knotenelement aus einem grossen Teil und einem kleinen Teil. Diese beiden Teile sind schwenkbar miteinander verbunden. Jeder Teil besteht aus zwei kreissektorförmigen, übereinander angeordneten, horizontal verlaufenden Lagerplatten. Der Winkel dieses Kreissektors misst beim grossen Knotenelementteil 180° und beim kleinen Knotenelementteil 90°.
Der Abstand der Lagerplatten ist derartig gewählt, dass die inneren Endabschnitte der Dachholme zwischen die Lagerplatten eingefügt werden können. Bei Dachholmen der unverstärkten. Ausbildungsart liegt die Unterseite des Hauptträgers an der unteren und die Oberseite des Hauptträgers an der oberen Lagerplatte an. Bei Dachholmen der verstärkten Ausbildungsart liegt die Oberseite des Hauptträgers an der Unterseite der oberen Lagerplatte und die Unterseite der Strebe an der Oberseite der unteren Lagerplatte an. Die Hauptträger bzw. die Hauptträger und die Streben sind über je ein Gelenk mit der entsprechenden Lagerplatte verbunden. Um Fertigungstoleranzen ausgleichen zu können, ist die Strebe längenverstellbar.
Bei der Ausbildungsart mit einem Öffnungswinkel von 90° sind die beiden Lagerplatten an mindestens einer Halteplatte starr befestigt. Die Halteplatte verbindet dabei zwei übereinanderliegende, gerade Stirnseiten der beiden Lagerplatten miteinander. Die Halteplatte wird an einer Gebäudewand befestigt. Bei der Ausbildungsart mit einem Öffnungswinkel von 180° sind die beiden Lagerplatten horizontal schwenkbar an einer Halteplatte angebracht. Sie sind über ein Gelenk, welches seitlich der Lagerplatten angeordnet ist, mit der Halteplatte verbunden. Die Halteplatte wird an einer Gehäusewand befestigt. Dank dieser Anordnung lässt sich die Gesamtheit der Dachholme in zusammengeklapptem Zustand gegen die Wand schwenken. Bei der Ausbildungsart mit einem Öffnungswinkel von 270° sind die beiden Lagerplatten des grossen Knotenelementteils horizontal schwenkbar an einer Halteplatte angebracht. Sie sind über ein Gelenk, welches seitlich der Lagerplatten angeordnet ist, mit der Halteplatte verbunden. Die Halteplatte ist rechtwinklig abgewinkelt und an einer Gebäudeecke befestigt. Die beiden Lagerplatten des kleinen Knotenelementteiles sind je an der freien Ecke einer Lagerplatte des grossen Knotenelementteiles schwenkbar befestigt. Sie sind über ein Gelenk, welches an einer Ecke jeder Lagerplatte des kleinen Knotenelementteiles angeordnet ist, mit den Lagerplatten des grossen Knotenelementteiles verbunden.
Über dem Knotenelement kann eine kreissektorförmige Abdeckung angeordnet sein. Der Öffnungswinkel der Abdeckung entspricht dabei dem maximalen Öffnungswinkel des faltbaren Daches.
Die Dachholme tragen eine kreissektorförmige Plane. Der Öffnungswinkel des Kreissektors entspricht dabei dem maximalen Öffnungswinkel des Daches. Der Radius der Plane entspricht der Länge der Dachholme. Zur Befestigung der Plane sind die Dachholme an ihrer Oberseite mit einer hinterschnittenen Längsrille versehen. Die Plane wird in diese Längsrillen hineingedrückt und mittels Stäben, welche VOD einer Stirnseite her in die Längsrillen hineingeschoben werden, festgehalten. Zum Aufklappen des Daches dient mindestens eine Spannvorrichtung. Die Spannvorrichtung umfasst ein Spannseil, welches am äusseren Ende von einem der äusseren Dachholme befestigt ist, eine Umlenkrolle und eine Winde. Eine Raffvorrichtung sorgt dafür, dass die Plane in zusammengefaltetem Zustand nicht zu weit nach unten hängt. Entlang der Planenränder erstreckt sich vorzugsweise ein Volant, welcher die Sicht auf die Dachholme verdeckt.
Ferner hat der erfindungsgemässe Wind-und Wetterschutz eine Stell- oder Seitenwand, wobei am äusseren Ende jedes Dachholmes des gesamten Pavillons oder innerhalb eines Pavillonabschnittes erfindungsgemäss je eine vertikale Seitenstütze angeordnet ist Der äussere Endabschnitt jedes Dachholmes ist am oberen Ende einer vertikalen Seitenstütze befestigt. Die Seitenstützen weisen an ihrem unteren Ende je ein Rad auf oder einen Schnellverschluss mit Öse oder Büchse. Die Räder stehen bei aufgeklapptem Pavillon auf dem Boden auf. Um den Pavillon zusammenklappen zu können, werden die seitlichen Seitenstützen an der mittleren Seitenstütze aufgehängt, so dass nur noch das Rad der mittleren Seitenstütze den Boden berührt. Damit die Seitenstützen angehoben werden können, sind die Dachholme in einem oberen Abschnitt mit einem Ausgleichsgelenk versehen. Dies ist jedoch nur dann der Fall, wenn die Seitenstützen Räder aufweisen, damit Unebenheiten des Bodens ausgeglichen werden können.
Der Pavillon weist wenigstens eine Seitenwand auf. Die Seitenwand kann sich dabei über den gesamten Umfang oder nur über einen Teilumfang des Pavillons erstrekken. In demjenigen Abschnitt, über welche sich die Seitenwand erstreckt, ist am äusseren Ende jedes Dachholmes eine vertikale Seitenstütze angeordnet. Jede Seitenstütze wird über eine Bolzen-Schlitz-Verbindung am entsprechenden Dachholm befestigt. Das untere Ende jeder Seitenstütze wird ebenfalls über eine Bolzen-Schlitz-Verbindung an einer Schiene oder Büchse befestigt, welche in den Boden eingelassen ist. Im oberen Endabschnitt trägt jede Seitenstütze ein Befestigungselement. Die beiden Befestigungselemente zweier benachbarter Seitenstützen tragen eine Querstrebe. Zwischen je zwei benachbarten Seitenstützen sind nebeneinander ein oder mehrere rechteckförmige Wandelemente angeordnet, welche oben an der Querstrebe und unten an der Schiene oder Haltebüchse befestigt sind. Die Wandelemente bestehen aus einem Rahmen und einer Rahmenfüllung. Die Rahmenfüllung kann aus Acrylglas oder aus Gewebe bestehen.
Die Erfindung wird im folgenden anhand von Ausführungsbeispielen näher erläutert. Sie ist unter anderem auch in den Zeichnungen beschrieben. Es zeigen:
- Fig. 1a: eine Seitenansicht eines aufgeklappten Pavillons mit einem maximalen Öffnungswinkel von 180° und ohne Seitenwand, welcher Pavillon keine Ausführungsform gemäss der Erfindung darstellt;
- Fig. 1b: eine Seitenansicht eines aufgeklappten Pavillons mit einem maximalen Öffnungswinkel von 180° und einer Seitenwand, welche sich über einen Drittel des Pavillonumfangs erstreckt;
- Fig. 1c: eine Seitenansicht eines aufgeklappten Pavillons mit einem maximalen Öffnungswinkel von 180° und einer Seitenwand, welches sich über den gesamten Pavillonumfang erstreckt;

- Fig. 2a: eine Aufsicht auf einen aufgeklappten Pavillon gemäss Fig. 1a;
- Fig. 2b: eine Aufsicht auf einen Pavillon gemäss Fig. 2a, dessen Dachholme zusammengeschwenkt sind;
- Fig. 2c: eine Aufsicht auf einen Pavillon gemäss Fig. 2a, dessen Dachholme zusammengeschwenkt und gegen die Wand geklappt sind;

- Fig. 3a: eine Aufsicht auf einen aufgeklappten Pavillon mit einem Öffnungswinkel von 180° und zwei verkürzten Dachholmen;
- Fig. 3b: eine Aufsicht auf einen Pavillon gemäss Fig. 3a, dessen Dachholme zusammengeschwenkt sind;
- Fig. 3c: eine Aufsicht auf einen Pavillon gemäss Fig. 3a, dessen Dachholme zusammengeschwenkt und gegen die Wand geklappt sind;

- Fig. 4a: eine Aufsicht auf ein Knotenelement eines aufgeklappten Pavillons gemäss Fig. 2a und 3a;
- Fig. 4b: eine Aufsicht auf ein Knotenelement eines Pavillons gemäss Fig. 2b und 3b, dessen Dachholme zusammengeschwenkt sind;
- Fig. 4c: eine Aufsicht auf ein Knotenelement eines Pavillons gemäss Fig. 2c und 3c, dessen Dachholme zusammengeschwenkt und gegen die Wand geklappt sind;

- Fig. 5a: eine Aufsicht auf einen aufgeklappten Pavillon mit einem maximalen Öffnungswinkel von 90°;
- Fig. 5b: eine Aufsicht auf einen Pavillon gemäss Fig. 5a, dessen Dachholme zusammengeschwenkt sind;

- Fig. 6a: eine Aufsicht auf ein Knotenelement eines aufgeklappten Pavillons gemäss Fig. 5a;
- Fig. 6b: eine Aufsicht auf ein Knotenelement eines zusammengeklappten Pavillons gemäss Fig. 5b;

- Fig. 7a: eine Seitenansicht eines verstärkten Dachholmes der zweiten Ausbildungsart mit unten liegendem Fachwerk;
- Fig. 7b: eine Seitenansicht des oberen Abschnittes eines Dachholmes gemäss Fig. 7a;
- Fig. 7c: eine Seitenansicht eines Dachholmes der verstärkten Ausbildungsart mit oben liegendem Fachwerk;
- Fig. 7d: eine Seitenansicht eines Dachholmes der unverstärkten Ausbildungsart;
- Fig. 7e: eine perspektivische Darstellung einer ersten Ausbildungsart der Vorrichtung zur Verstellung der Länge der Strebe eines Dachholmes gemäss Fig. 7a und 7b;
- Fig. 7f: eine Aufsicht einer zweiten Ausbildungsart der Vorrichtung zur Verstellung der Länge der Strebe eines Dachholmes;
- Fig. 7g: einen Querschnitt durch die Vorrichtung zur Verstellung der Länge der Strebe eines Dachholmes gemäss Fig. 7f;
- Fig. 7h: eine Seitenansicht eines verstärkten Dachholmes einer ersten Ausbildungsart.
- Fig. 7i: einen Querschnitt durch einen verstärkten Dachholm einer ersten Ausbildungsart gemäss Fig. 7h;
- Fig. 8a: eine Aufsicht eines Daches der ersten Ausbildungsart mit einem Schirmdach in aufgeklappter Position;
- Fig. 8b: eine Aufsicht eines Daches der ersten Ausbildungsart mit einem Schirmdach in umgeklappter Position;
- Fig. 8c: eine Ansicht C eines Daches gemäss Fig. 8b;
- Fig. 8d: einen Schnitt durch ein Dach gemäss Fig. 8b; ohne die an die Wand geklappten Dachholme 11

- Fig. 9: eine perspektivische Darstellung eines Teils einer Abdeckblende;

- Fig. 10: einen Längsschnitt durch einen Holm mit einer Radialspannvorrichtung einer ersten Ausbildungsart für die Plane;

- Fig. 11a: einen Querschnitt durch einen Holm gemäss Fig. 10 im Bereich einer Führungsöse;
- Fig. 11 b: einen Querschnitt durch einen Saum einer Plane;

- Fig. 12: eine Seitenansicht des oberen Abschnittes einer Radialspannvorrichtung einer zweiten Ausbildungsart für die Plane;

- Fig. 13a: einen Querschnitt durch einen Holm mit einer Führung für die Plane;
- Fig. 13b: eine Seitenansicht eines Läufers der Führung gemäss Fig. 13a;

- Fig. 14a: einen Querschnitt durch die Befestigungsvorrichtung für den unbeweglichen äussersten Dachholm;
- Fig. 14b: eine Unteransicht der Befestigungsvorrichtung gemäss Fig. 14a;

- Fig. 15: einen Schnitt durch das Spannseil und die Umlenkrolle einer Spannvorrichtung;

- Fig. 16: eine perspektivische Darstellung der Umlenkrolle und der Winsche einer Spannvorrichtung;

- Fig. 17: eine Aufsicht auf die Holme eines aufgeklappten Pavillons mit Seitenstützen;

- Fig. 18a: einen Querschnitt durch die Raffvorrichtung einer ersten Ausbildungsart im äusseren Endabschnitt zweier auseinander geschwenkter Dachholme;
- Fig. 18b: einen Querschnitt durch die Raffvorrichtung der ersten Ausbildungsart im äusseren Endabschnitt zweier zusammengeschwenkter Dachholme;

- Fig. 19: eine Aufsicht auf die Raffvorrichtung der ersten Ausbildungsart bei zusammengeschwenktem Pavillondach;

- Fig. 20: eine Aufsicht eines Teils einer Raffvorrichtung der ersten Ausbildungsart im Bereich zweier auseinander geschwenkter Dachholme;

- Fig. 21: eine Seitenansicht einer grossen und einer kleinen Umlenkrolle, einer Raffvorrichtung der ersten Ausbildungsart,

- Fig. 22: eine Aufsicht auf eine Raffvorrichtung einer zweiten Ausbildungsart und
- Fig. 23: eine Unteransicht einer Raffvorrichtung einer dritten Ausbildungsart.
- Fig. 24: eine Seitenansicht eines Dachholmes und einer Seitenstütze;
- Fig. 25: einen Längsschnitt durch den unteren Abschnitt mehrerer Seitenstützen, welche an der mittleren Seitenstütze aufgehängt sind;

- Fig. 26: eine Vorderansicht eines Seitenwandteils zwischen zwei vertikalen Seitenstützen;

- Fig. 27: eine Aufsicht auf einen Teil der Schiene, auf welcher die Seitenstützen und die Wandelemente befestigt werden;

- Fig. 28: eine Vorderansicht eines Wandelementes;

- Fig. 29: einen Querschnitt durch die untere Querstange eines Wandelementes und die zugehörige Spannleiste;

- Fig. 30a: eine Aufsicht auf eine Querstrebe
- Fig. 30b: eine Seitenansicht einer Querstrebe gemäss Fig. 30a;

- Fig. 31a: eine Seitenansicht eines Befestigungselementes an einer Seitenstütze;
- Fig. 31b: eine Aufsicht auf ein Befestigungselement gemäss Fig. 31a (die obere Querleiste des U-Profils ist aus zeichnerischen Gründen weggelassen);

- Fig. 31c: eine perspektivische Darstellung des Befestigungselementes gemäss Fig. 31a;

- Fig. 32: eine perspektivische Darstellung des Ausgleichsgelenks eines Dachholmes;

- Fig. 33a: eine Seitenansicht der oberen und unteren Schnellverbindungsvorrichtung einer Seitenstütze, wobei sowohl die obere als auch die untere Schnellverbindungsvorrichtung zusammengefügt und verschlossen ist;
- Fig. 33b: eine perspektivische Ansicht des Bodenelements für die Befestigung einer Seitenstütze;
- Fig. 34: einen Längsschnitt durch den schlüsselseitigen Teil einer Schnellverbindungsvorrichtung;
- Fig. 35: einen Schnellverschluss einer zweiten Ausbildungsart am oberen Ende einer Seitenstütze;
- Fig. 36: einen Schnellverschluss einer zweiten Ausbildungsart am unteren Ende einer Seitenstütze;
- Fig. 37a: einen Schnellverschluss einer dritten Ausbildungsart mit einer Spannfeder;
- Fig. 37b: eine Aufsicht auf einen Schnellverschluss gemäss Fig. 37a;

- Fig. 38: eine Aufsicht auf ein Knotenelement eines zusammengeschwenkten Pavillons mit einem maximalen Öffnungswinkel von 270°;
- Fig. 39: eine Aufsicht auf ein Knotenelement eines aufgeschwenkten Pavillons mit einem maximalen Öffnungswinkel von 270°;
- Fig. 40: eine Aufsicht auf einen zusammengeschwenkten Pavillon mit einem maximalen Öffnungswinkel von 270°;
- Fig. 41: eine Aufsicht auf einen aufgeschwenkten Pavillon mit einem maximalen Öffnungswinkel von 270°;
- Fig. 42: eine Seitenansicht eines Knotenelementes gemäss Fig. 38;

- Fig. 43: eine Aufsicht auf ein Knotenelement eines aufgeschwenkten Pavillons mit einem maximalen Öffnungswinkel von 360°;
- Fig. 44: eine Aufsicht auf ein Knotenelement eines zusammengeschwenkten Pavillons mit einem maximalen Öffnungswinkel von 360°;
- Fig. 45: eine Aufsicht auf einen aufgeschwenkten Pavillon mit einem maximalen Öffnungswinkel von 360°;
- Fig. 46: eine Aufsicht auf einen zusammengeschwenkten Pavillon mit einem maximalen Öffnungswinkel von 360°;
- Fig. 47a: eine Seitenansicht eines Pavillons mit einem maximalen Öffnungswinkel von 360° aufgehängt gemäss einer ersten Ausbildungsart an einem Mittelpfosten;
- Fig. 47b: eine Seitenansicht eines Pavillons mit einem maximalen Öffnungswinkel von 360° aufgehängt gemäss einer zweiten Ausbildungsart an einem bogenförmigen Stahlträger;

- Fig. 48: eine Aufsicht auf ein kreisrundes Knotenelement eines aufgeschwenkten Pavillons mit einem maximalen Öffnungswinkel von mehr als 180°;
- Fig. 49: eine Aufsicht auf ein Knotenelement eines zusammengeschwenkten Pavillons mit einem maximalen Öffnungswinkel von mehr als 180°;
- Fig. 50: eine Aufsicht auf einen aufgeschwenkten Pavillon mit einem maximalen Öffnungswinkel von mehr als 180°;
- Fig. 51: eine Aufsicht auf einen zusammengeschwenkten Pavillon mit einem maximalen Öffnungswinkel von mehr als 180°;
- Fig. 52: ein Schnitt durch ein kreisrundes Knotenelement gemäss Fig. 48;

- Fig. 53: eine Aufsicht auf ein Knotenelement eines aufgeschwenkten Pavillons mit asymmetrischem Hauptdrehpunkt;

- Fig. 54: eine Aufsicht auf ein Knotenelement eines zusammengeschwenkten Pavillons mit asymmetrischem Hauptdrehpunkt;
- Fig. 55: eine Aufsicht auf einen aufgeschwenkten Pavillon mit asymmetrischem Hauptdrehpunkt;
- Fig. 56: eine Aufsicht auf einen zusammengeschwenkten Pavillon mit asymmetrischem Hauptdrehpunkt;
- Fig. 57: eine Aufsicht eines zusammengeschwenkten Pavillons mit asymmetrischem Hauptdrehpunkt an einem Balken zur Ueberdachung eines Balkons und
- Fig. 58: eine Seitenansicht des an einem Balken montierten Knotenelementes eines Pavillons mit asymmetrischem Hauptdrehpunkt.

Zunächst wird darauf hingewiesen, dass zu den erfindungsgemässen Ausführungsformen des Wind- und Wetterschutzes ausschliesslich solche mit Seitenstützen zur Bildung eines Seitenwandsegmentes und wenigstens einem das Seitenwandsegment zumindest teilweise verschliessendes Wandelement zählen.
Ein Wind- und Wetterschutz in Form eines Pavillons weist einen maximalen Öffnungswinkel von 180° auf und ist nicht mit vertikalen Seitenstützen 34 bzw. nicht mit einer Seitenwand ausgerüstet (vgl. Fig. 1a sowie 2a bis 3c). Er eignet sich beispielsweise für die Montage an einer Gebäudewand 3.
Das zentrale Knotenelement 2 des Dachs 1 weist zwei halbkreisförmige, horizontal verlaufende Lagerplatten 5 auf, welche in einem gewissen Abstand übereinander und unversetzt zueinander angeordnet sind. Der Radius der Lagerplatten 5 beträgt beim Ausführungsbeispiel etwa 225 mm. Femer weist das Knotenelement 2 eine rechteckige, vertikal verlaufende Halteplatte 6 auf (vgl. Fig. 4a bis 4c sowie 7a und 7c). Die beiden Lagerplatten 5 sind über ein Gelenk 7 mit der Halteplatte 6 verbunden. Das Gelenk 7 befindet sich an einer Ecke der beiden Lagerplatten 5. Es besteht aus zwei Gelenkplatten 8, welche an der oberen und unteren Schmalseite der Halteplatte 6 angebracht sind und seitlich von dieser hervorstehen, und einer vertikalen Schwenkachse 9, deren oberes und unteres Ende an je einer Gelenkplatte 8 befestigt ist. Auf die Schwenkachse 9 ist eine Hülse 10 drehbar aufgesteckt. Die beiden Lagerplatten 5 sind an dieser Hülse 10 befestigt. Die beiden Lagerplatten 5 können um 90° ausgeschwenkt werden. Sie lassen sich in nicht ausgeschwenktem Zustand an der Halteplatte 6 arretieren. Knotenelement 2, Lagerplatte 5 und Halteplatte 6 sind Elemente einer Haltevorrichtung des Daches 1. Die Halteplatte 6 kann auf der gleichen Seite vom Gelenk 7 liegen wie die Lagerplatten 5 in nicht ausgeschwenktem Zustand (vgl. Fig. 4a) oder aber auf der anderen Seite (nicht gezeigt).

Vom zentralen Knotenelement 2 aus verlaufen sieben Dachholme 11 radial nach aussen (vgl. Fig. 2a bis 4c). Für die Dachholme 11 sind verschiedene Ausbildungsarten vorgesehen.
Bei einer unverstärkten Ausbildungsart besteht jeder Dachholm 11 aus einem langen Hauptträger 12 (vgl. Fig. 7d).
Bei einer ersten verstärkten Ausbildungsart (vgl. Fig. 7h bis 7i) wird eine Flachplatte 133 unter das Hohlprofil eines Hauptträgers 12 eines Dachholmes 11 geschweisst oder geschraubt. Der Abstand der Lagerplatten 5 des Knotenelementes 2 ist derartig gewählt, dass der innere Endabschnitt des Hauptträgers 12 und der daran geschweissten oder geschraubten Flachplatte 133 zwischen die beiden Lagerplatten 5 eingefügt werden können. Bei den verstärkten Dachholmen 11 einer ersten Ausbildungsart liegt die Oberseite des Hauptträgers 12 an der Unterseite der oberen Lagerplatte 5 und die Unterseite der Flachplatte 133 an der Oberseite der unteren Lagerplatte 5 an.

Bei einer zweiten verstärkten Ausbildungsart besteht jeder Dachholm 11 aus einem langen Hauptträger 12 und einem verstärkenden Fachwerk (vgl. Fig. 7a und 7c). Das Fachwerk kann unterhalb (vgl. Fig. 7a und 7b) oder oberhalb (vgl. Fig. 7c) des Hauptträgers 12 angeordnet sein. Es weist mindestens eine kurze Strebe 13 auf. Diese kurze Strebe 13 steht in einem inneren Abschnitt des Hauptträgers 12 schräg nach unten bzw. schräg nach oben ab. Das Fachwerk kann zusätzliche Verstärkungsstreben 4 aufweisen, welche den langen Hauptträger 12 mit der kurzen Strebe 13 verbinden.
Sowohl der Hauptträger 12 als auch die Strebe 13 und die Verstärkungsstreben 4 bestehen vorzugsweise aus Vierkant-Hohlprofilleisten. Der innere Endabschnitt des Hauptträgers 12 ist in einem spitzen Winkel von beispielsweise 5° abgewinkelt. Die Strebe 13 steht im oberen Abschnitt des Hauptträgers 12 an dessen Unterseite in spitzem Winkel ab. Dieser Winkel beträgt beim Ausführungsbeispiel etwa 15°. Der innere Endabschnitt der Strebe 13 ist ebenfalls im spitzen Winkel nach oben gebogen. Dieser Winkel beträgt etwa 5°. Die inneren Enden des Hauptträgers 12 und der Strebe 13 eines Dachholms 11 liegen in einer gemeinsamen vertikalen Ebene. Die Länge der Strebe 13 beträgt etwa 30% der Länge des Hauptträgers 12.
Der Abstand der Lagerplatten 5 des Knotenelementes 2 ist derartig gewählt, dass der innere Endabschnitt des Hauptträgers 12 (bei unverstärkten Dachholmen 11) bzw. die inneren Abschnitte des Hauptträgers 12 und der Strebe 13 jedes Dachholms 11 (bei verstärkten Dachholmen 11) zwischen die beiden Lagerplatten 5 eingefügt werden können. Bei unverstärkten Dachholmen 11 liegt dabei die untere Seite der Hauptträger 12 an der unteren und die obere Seite der Hauptträger 12 an der oberen Lagerplatte 5 an. Bei den verstärkten Dachholmen 11 mit unten liegendem Fachwerk liegt die Oberseite des Hauptträgers 12 an der Unterseite der oberen Lagerplatte 5 und die Unterseite der Strebe 13 an der Oberseite der unteren Lagerplatte 5 an. Bei den verstärkten Dachholmen 11 mit oben liegendem Fachwerk liegt die Unterseite des Hauptträgers 12 an der Oberseite der unteren Lagerplatte 5 und die Oberseite der Strebe 13 an der Unterseite der oberen Lagerplatte 5 an.

Der Hauptträger 12 bzw. der Hauptträger 12 und die Strebe 13 des mittleren Dachholms 11 sind starr mit den Lagerplatten 5 verbunden. Sie werden an diesen vorzugsweise angeschweisst oder angeschraubt. Die Befestigungsstellen befinden sich auf dem flächenhalbierenden Radius der beiden Lagerplatten 5. Die Hauptträger 12 bzw. Hauptträger 12 und die Streben 13 der sechs anderen Dachholme 11 sind über je ein Gelenk 14 schwenkbar mit den Lagerplatten 5 verbunden. Jedes dieser Gelenke 14 weist eine vertikal verlaufende Gelenkachse 15 auf, welche rechtwinklig auf der dem jeweiligen Dachholm 11 zugewandten Seite der entsprechenden Lagerplatte 5 absteht. Bei den verstärkten Dachholmen 11 sind die Achse 15 des Gelenks 14 des Hauptträgers 12 und die Achse 15 des Gelenks 14 der Strebe 13 eines Dachholmes 11 auf einer Linie angeordnet. Zur Befestigung kann jede Lagerplatte 5 für jede Gelenkachse 15 je ein rundes Loch aufweisen. Jedes dieser Löcher nimmt einen Endabschnitt einer Gelenkachse 15 auf. Auf jede Gelenkachse 15 ist eine Gelenkhülse 16 drehbar aufgesteckt. Die Stirnseite jedes Hauptträgers 12 und jeder Strebe 13 ist mit der Gelenkhülse 16 des entsprechenden Gelenkes 14 verbunden. Die Befestigungsstellen der Gelenke 14 sind an den Lagerplatten 5 in bezug auf die gerade Stirnseite und den flächenhalbierenden Radius versetzt, in regelmässigen Abständen sowie symmetrisch zum flächenhalbierenden Radius angeordnet. Dabei liegen beiderseits des mittleren, starr befestigten Dachholms 11 drei horizontal schwenkbare Dachholme 11. Die schwenkbaren Dachholme 11 lassen sich soweit in die Richtung des starr befestigten Dachholms 11 schwenken, bis sie parallel zu diesem verlaufen (vgl. Fig. 2b und 3b). Die zusammengeschwenkten Dachholme 11 können anschliessend gemeinsam um 90° umgeklappt werden, indem man die Lagerplatten 5 ausschwenkt. In umgeklapptem Zustand verlaufen die Dachholme 11 parallel zur Halteplatte 6 (vgl. Fig. 2c und 3c). Falls die Halteplatte 6 an einer Gebäudewand 3 angeschraubt ist, können die Dachholme 11 somit gegen die Gebäudewand 3 geschwenkt werden, wenn der Pavillon nicht benützt wird.
Um Fertigungstoleranzen ausgleichen zu können, lässt sich die Länge der Streben 13 in beschränktem Masse verändern. Dies wird dadurch bewerkstelligt, dass jede Strebe 13 quergeteilt ist.

Die beiden Strebenteile 17 sind bei einer ersten Ausbildungsart durch ein kurzes Metalleistenstück 18, dessen Durchmesser dem Innendurchmesser der Strebe 13 entspricht, verbunden (vgl. Fig. 7e). Das Metalleistenstück 18 ist in die aneinander angrenzenden Abschnitte der beiden Strebenteile 17 eingefügt. Es ist an einem Strebenteil 17 starr befestigt, vorzugsweise angeschweisst oder angeschraubt. Am anderen Strebenteil 17 ist es mit Hilfe von zwei Schrauben 19 fixiert. Das Strebenteil 17 ist zum Durchlass der Schrauben 19 mit einem Längsschlitz 20 versehen. Das Metalleistenstück 18 weist zwei Gewindebohrungen auf, in welche die Schrauben 19 eingeschraubt werden können.
Bei einer zweiten Ausbildungsart sind die aneinander angrenzenden Abschnitte der beiden Strebenteile 17 durch ein Verbindungsstück 60 mit U-förmigem Querschnitt miteinander verbunden (vgl. Fig. 7f und 7g). Die beiden Schenkel und die Basisseite dieses Verbindungsstückes 60 umfassen die Endabschnitte der beiden Strebenteile 17. Das Verbindungsstück 60 ist mit Schrauben 62 an den beiden Strebenteilen 17 befestigt. Mindestens einer der beiden Strebenteile 17 weist zum Durchlass der Schrauben 62 einen längsverlaufenden Schlitz 61 auf. Dadurch kann der entsprechende Strebenteil 17 in axialer Richtung der Strebe 13 in unterschiedlichen Positionen fixiert werden.
In zusammengeschwenktem Zustand können die äusseren Enden der Dachholme 11 alle den gleichen Abstand von der Halteplatte 6 haben (vgl. Fig. 2b). In diesem Falle variieren ihre Längen leicht, da ihre Befestigungspunkte von der Halteplatte 6 unterschiedlich weit entfernt sind. Beim gezeigten Beispiel liegen ihre Längen etwa zwischen 354,8 cm und 379,6 mm.
Es besteht jedoch auch die Möglichkeit, zwei oder mehr benachbarte Dachholme 11 wesentlich kürzer auszubilden als die übrigen Dachholme 11 (vgl. Fig. 3a bis 3c). Dadurch erhält man ein Dach 1, welches in zwei Abschnitte mit unterschiedlichen Radien gegliedert ist.

An der Gelenkplatte 8 ist mittels einer senkrechten Ständerplatte 112 ein vorzugsweise kreissektorförmiges Schirmdach 70 beispielsweise aus Aluminium oder Stahl (vgl. Fig. 8a bis 8d) befestigt, welches die obere Befestigung der Plane 21 überragt und somit die Lücke vom oberen Ende der Plane 21 bis zur Wand 3 schliesst. Der Öffnungswinkel des Kreissektors des Schirmdaches 70 entspricht dabei dem maximalen Öffnungswinkel des faltbaren Daches 1.

Damit die Gelenkplatte 8 mit dem mittels der Ständerplatte 112 starr darauf befestigten halbkreisförmigen Schirmdach 70 an die Wand geklappt werden kann, ist das Schirmdach 70 auf der beim Gelenk gelegenen Seite rechtwinklig zur Wand 3 abgeschnitten, der Öffnungswinkel des Schirmdaches 70 beträgt im Ausführungsbeispiel somit ungefähr 120°.
Damit das faltbare Dach 1 im zusammengeklappten Zustand an der Wand 3 vor Witterungseinflüssen geschützt ist, ist an der Wand 3 eine Schutzblende 113 in Form einer Aluabdeckung in mindestens der Länge und parallel zu den an die Wand 3 geklappten Holme 11 leicht absteigend mit einem Gefälle von 5° montiert.

Als zusätzlicher Wetter- und Sichtschutz wird die Abdeckblende 113 (vgl. Fig. 9) an ihrem unteren Ende durch ein senkrecht zur Mauer 3 stehendes angebogenes Abschlussblech 114 versehen. Der letzte Teil der Schutzblende 113 kann ausserdem, um die Enden der Trageholme 11 zu schützen durch einen mittels Magnet- oder Klettverschluss 115 verschliessbaren Klappendeckel 116 verschlossen werden.

An den Dachholmen 11 ist eine halbkreisförmige Plane 21 befestigt. Der Radius der Plane 21 entspricht dabei etwa der Länge der Dachholme 11.

Die Plane 21 des Daches 1 weist vorzugsweise einen Volant 78 auf, welcher entlang ihrer Ränder verläuft und den Blick auf die Dachholme 11 verdeckt (vgl. Fig. 7c).

In einer ersten Ausbildungsart weist der Hauptträger 12 jedes Dachholms 11 an seiner Oberseite eine hinterschnittene Längsrille 22 (vgl. Fig. 15) zur Befestigung der Plane 21 auf. Die Längsrillen 22 haben einen annähernd kreisförmigen Querschnitt. Die Plane 21 wird in die Längsrille jedes Hauptträgers 12 hineingedrückt. Dadurch wird in der Plane 21 bei jeder Längsrille 22 eine Ausbuchtung ausgebildet. Von der äusseren Stirnseite jedes Hauptträgers 12 her wird ein Rundstab 23 in die Längsrille 22 und durch die Ausbuchtung der Plane 21 geschoben. Der Durchmesser der Rundstäbe ist dabei geringfügig kleiner als der Durchmesser der hinterschnittenen Längsrillen 22. Gleichzeitig ist er jedoch grösser als die Breite der hinterschnittenen Längsrillen 22 an der Oberseite der Hauptträger 12. Dadurch können die Rundstäbe 23 nicht nach oben aus der hinterschnittenen Längsrillen 22 hinausrutschen. Die Plane 21 wird zwischen jedem Rundstab 23 und der entsprechenden Längsrille 22 festgeklemmt.

In einer zweiten Ausbildungsart muss zwischen der Befestigung der Plane 21 an den beiden äussersten Dachholmen 11 und der an den restlichen Dachholmen 11 unterschieden werden (vgl. Fig. 10 bis 13b). Im Falle der beiden äussersten Dachholme 11 wird die Plane an Ihren Enden nach oben umgeschlagen und zu einem Saum vernäht (vgl. Fig. 11b). Im Abstand von 40 bis 50 cm ist der Saum ausgespart. Auf den äussersten Dachholmen 11 sind im Abstand von ca. 40 bis 50 cm Ösen 120 angebracht. Die Befestigung und das straffe Heraufziehen der Plane 21 erfolgt gleich wie unten bei den inneren Dachholmen beschrieben, mittels eines Seiles oder rostfreien Stahlseiles 118, das sowohl durch die am Dachholm 11 angebrachten Ösen 120 als auch durch die in den Saum der Plane eingeschobenen Aluminiumrundstäbe läuft, an einer weiteren Öse 120, die am oberen Ende des Holmes angebracht ist, umgelenkt und an einer Spannfeder 119, die wahlweise im Bereich der 1, und 2, Öse 120 auf dem Dachholm 11 angebracht ist (vgl. Fig. 12), oder im Innern am unteren Ende des Dachholmes 11 angebracht ist (vgl. Fig. 10), befestigt ist. Die Fixierung am unteren Ende des Dachholmes 11 erfolgt dadurch, dass das Seil 118 zu einem Knoten mit einem grösseren Durchmesser als der Durchmesser der Öse 120 verknüpft und somit an der untersten Öse 120 fixiert ist. Diese Radialspannvorrichtung ermöglicht eine Wanderung des Stoffes zwischen den auf den äussersten Dachholmen 11 montierten Ösen, wodurch auftretende Verzugserscheinungen beim Aufund Zuklappen beherrscht werden können.

Im Falle der inneren Dachholme 11 wird ein Seil 118 an einer im oberen Teil der Plane 21 gelegenen Öse (nicht gezeigt) verknüpft und via eine im obersten Abschnitts des Dachholms 11 montierte Umlenkrolle 117 in das Innere des hohlen Dachholmes 11 geführt (vgl. Fig. 10). Zwei Formen der Befestigung sind möglich. Wahlweise kann die Spannfeder im Bereich der 1. und 2. Öse 120 auf dem Dachholm 11 (vgl. Fig. 12) oder aber im unteren Ende des innen hohlen Dachholmes 11 (vgl. Fig. 10) angebracht sein.

In einer dritten Ausbildungsart muss ebenfalls zwischen der Befestigung der Plane 21 an den beiden äussersten Dachholmen 11 und der an den restlichen Dachholmen 11 unterschieden werden. Der Hauptträger 12 jedes Dachholms 11 weist an seiner Oberseite eine hinterschnittene Längsrille 22 auf.

Im Falle der beiden äussersten Dachholmen 11 wird die Plane 21 gemäss der zweiten Ausbildungsart gesäumt und eingeschnitten. Die Befestigung des Seiles 118 erfolgt ebenfalls gemäss der zweiten Ausbildungsart. Im Gegensatz zur zweiten Ausbildungsart sind die Ösen 120 nicht fest auf dem Dachholm 11 montiert, sondern beweglich. Zu diesem Zweck werden die Ösen 125 auf einer Achse 123, an der zwei drehbare Halbkugeln 124 befestigt sind, montiert. Der Durchmesser der beiden an der Achse 123 montierten Halbkugeln 124 ist dabei geringfügig kleiner als der Durchmesser der hinterschnittenen Längsrille 22. Gleichzeitig ist er jedoch grösser als die Breite der hinterschnittenen Längsrillen 22 an der Oberseite der Hauptträger 12. Dadurch kann die Achse 123 mit den beiden Halbkugeln 124 nicht nach oben aus der hinterschnittenen Längsrillen 22 hinausrutschen und ist dennoch in der Längsachse des Dachholmes 11 frei beweglich.

Im Falle der inneren Dachholme 11 wird die Plane 21 gemäss der zweiten Ausbildungsart befestigt.

Zum Aufspannen des Daches 1 dient eine Spannvorrichtung 24 (vgl. Fig. 15 und 16). Die Spannvorrichtung 24 besteht aus einem Spannseil 25, einer Umlenkrolle 26 und einer Winsche 27. Am unteren Ende des einen äussersten Dachholmes 11 ist ein Spannseil 25 einer Spannvorrichtung 24 befestigt. Der andere äussere Dachholm 11 ist mit Hilfe eines Befestigungsbügels 28 an der Gebäudewand befestigt. Das Spannseil 25 wird über eine Umlenkrolle 26 zu einer Winsche 27 geführt. Es kann eine Winsche 27 der gleichen Art eingesetzt werden, wie sie auch in Segelschiffen zum Spannen der Falle und Schotten verwendet wird. Die Winsche 27 wird vorzugsweise mit einem Handhebel bedient. Selbstverständlich kann aber auch eine motorisch angetriebene Winsche 27 eingesetzt werden. Die Umlenkrolle 26 und die Winsche 27 der Spannvorrichtung 24 sind an einer vertikalen Stütze 29 oder Gebäudewand befestigt, welche direkt neben der Gebäudewand 3 angeordnet ist, an welcher die Halteplatte 6 fixiert ist. Die Stütze 29 kann direkt an dieser Wand 3 fixiert werden. Die Umlenkrollen 26 und die Winsche 27 sind von der Halteplatte 6 in einem Abstand angeordnet, welcher etwas grösser als die Breite der Dachholme 11 misst. Der Befestigungsbügel 28 (vgl. Fig. 14a und 14b) weist einen im wesentlichen U-förmigen Querschnitt auf, wobei derjenige Schenkel 32, welcher am Gebäude befestigt wird, höher ist, als der andere Schenkel 33. Der äusserste Dachholm 11 wird am Befestigungsbügel 28 festgeschraubt. Die Basisplatte 30 des Befestigungsbügels 28 weist zum Durchlass der Schraube bzw. Schrauben einen Längsschlitz 31 auf.
Um das Dach 1 des Pavillons aufzuspannen, werden die Lagerplatten 5 des Knotenelementes 2 soweit eingeschwenkt, bis die Dachholme 11 rechtwinklig zur Gebäudewand 3, an welcher die Halteplatte 6 fixiert ist, verlaufen. Zusätzlich wird derjenige äusserste Dachholm 11 in die Richtung der Gebäudewand 3 geschwenkt. Danach wird das Spannseil 25 mit Hilfe der Winsche 27 angezogen. Der zweite äusserste Dachholm 11 wird dadurch vom mittleren, starr befestigten Dachholm 11 weg in die Richtung der Gebäudewand 3 gezogen. Er zieht dabei die übrigen schwenkbaren Dachholme 11 mit. Die Plane 21 des Daches 1 wird dadurch aufgespannt.

Eine Raffvorrichtung 48 kann dafür sorgen, dass bei zusammengefalteter Plane 21 die zwischen den Dachholmen 11 liegenden Planensektoren nicht zu weit nach unten hängen.
Eine erste Ausbildungsart der Raffvorrichtung 48 (vgl. Fig. 18a bis Fig. 21) besteht aus mehreren Umlenkrollen 49, 50 und einer Schot 51. Je eine Umlenkrolle 49 ist an der Oberseite des äusseren Endabschnittes jedes Dachholms 11 befestigt. Je zwei Umlenkrollen 50 sind am äusseren Rand jedes durch zwei Dachholme 11 abgegrenzten Planensektors befestigt. Über die Umlenkrollen 49, 50 verläuft eine Schot 51. Die Umlenkrollen 49 an den Dachholmen 11 sind mit einem Führungsbügel 71 für die Schot 51 versehen. Sie sind über ein Gelenk 73 mit einem Sockel 74 verbunden, welcher am entsprechenden Dachholm 11 fixiert ist. Die Umlenkrollen 50 an der Plane 21 weisen ebenfalls einen Führungsbügel 72 für die Schot 51 auf.
In ungespanntem Zustand können die Sektoren der Plane 21 durch Anziehen der Schot 51 an zwei Punkten (den Befestigungsstellen der Umlenkrollen) nach oben, in die Richtung der Dachholme 11 gezogen werden.
Eine zweite Ausbildungsart der Raffvorrichtung 48 (vgl. Fig. 22) besteht aus dünnen Stangen 75. Im äusseren Abschnitt jedes Dachholmes 11 sind zwei solche Stangen 75 horizontal schwenkbar befestigt. Auf jede Stange 75 ist ein Gleiter 76 aufgeschoben. Die Länge des Gleitweges dieses Gleiters 76 ist durch zwei Arretierungsstücke 77 begrenzt. Das eine Arretierungsstück 77 ist am freien Ende, das andere Arretierungsstück 77 in einem inneren Abschnitt der Stange 75 befestigt. Der Gleiter 76 ist am äusseren Rand eines Planensektors befestigt. Jeder Planensektor ist an zwei Stangen 75 aufgehängt.
Eine dritte Ausbildungsart der Raffvorrichtung 48 (vgl. Fig. 23) besteht aus einer Vielzahl von Freilaufösen 80, einer Vielzahl von kleinen Haken 81 und einem elastischen, langgezogenen Expander 79. Die Freilaufösen 80 sind an der Unterseite des einen äussersten Dachholmes 11, die Haken 81 an der Unterseite des anderen äussersten Dachholmes 11 befestigt. Sowohl die Freilaufösen 80 als auch die Haken 81 sind in Holmenlängsrichtung in regelmässigen Abständen angeordnet. Dabei sind die Haken 81 und die Freilaufösen 80 gegeneinander versetzt angeordnet. in gelöstem Zustand verläuft der Expander 79 durch alle Freilaufösen 80 hindurch. Die beiden Enden des Expanders 79 sind an der innersten bzw. an der äussersten Freilauföse 80 oder am Dachholmen 11 befestigt. Die zwischen den Dachholmen 11 liegenden Plansektoren werden bei zusammengefalteter Plane 21 nach oben gebunden, indem man jeweils einen zwischen zwei Freilaufösen 80 liegenden Abschnitt des Expanders 79 ausdehnt und in den nächstliegenden Haken 81 am gegenüberliegenden, äussersten Dachholmen 11 einhängt. Es besteht ausserdem die Möglichkeit, jeden zwischen zwei Freilaufösen 80 liegenden Abschnitt im Mittelpunkt an einer (nicht gezeigten) Stange zu befestigten. In diesem Fall wird die Stange an den Haken 81 eingehängt.

Ein anderer Pavillon, welcher nicht in den Schutzumfang der Erfindung fällt, weist einen maximalen Öffnungswinkel von 90° auf und ist nicht mit vertikalen Seitenstützen bzw. nicht mit einer Seitenwand ausgerüstet (vgl. Fig. 5a bis 6b). Er eignet sich beispielsweise für die Montage an einer nach innen gerichteten Gebäudeecke. Neben dem in den Zeichnungen dargestellten Beispiel ohne vertikale Stützen sind auch Pavillons mit einem maximalen Öffnungswinkel von 90° vorgesehen, welche gemäss der Erfindung vertikale Stützen aufweisen.
Das zentrale Knotenelement 2 des Dachs 1 weist beim zweiten Pavillon zwei horizontal verlaufende kreissegmentförmige Lagerplatten 5 mit einem Öffnungswinkel von 90° auf. Der Radius der Lagerplatten 5 beträgt beim Ausführungsbeispiel ebenfalls etwa 225 mm. Ausserdem weist das Knotenelement 2 eine oder zwei rechteckige, vertikal verlaufende Halteplatten 6 auf. Die geraden Stirnseiten der Lagerplatten 5 sind fest und unbeweglich mit den Halteplatten 6 verbunden. Die Halteplatten 6 sind an den an der Gebäudeecke zusammenlaufenden Gebäudewänden 3 fixiert. Vom zentralen Knotenelement 2 verlaufen vier Dachholme 11 radial nach aussen. Die Dachholme 11 sind im wesentlichen gleich ausgebildet wie beim ersten Pavillon. Die Hauptträger 12 bzw. die Hauptträger 12 und die Streben 13 sämtlicher Dachholme 11 sind über je ein Gelenk 14 schwenkbar mit den Lagerplatten 5 verbunden. Die Gelenke 14 sind hier gleich ausgebildet wie beim ersten Pavillon. Die Befestigungsstellen der Dachholme 11 sind an beiden Lagerplatten 5 in bezug auf die beiden geraden Stirnseiten der Lagerplatten 5 versetzt, in regelmässigen Abständen und symmetrisch zum flächenhalbierenden Radius angeordnet. Die Dachholme 11 lassen sich soweit in die Richtung des einen der beiden äusseren Dachholme 11 schwenken, bis sie parallel zu diesem und parallel zur entsprechenden Gebäudewand 3 verlaufen. In zusammengeschwenktem Zustand haben die äusseren Enden der Dachholme 11 von derjenigen Halteplatte 6, zu welcher sie rechtwinklig verlaufen, vorzugsweise den gleichen Abstand. In diesem Falle variieren ihre Längen leicht, da ihre Befestigungspunkte von der entsprechenden Halteplatte 6 unterschiedlich weit entfernt sind (vgl. Fig. 5b).
An den Dachholmen 11 ist eine kreissegmentförmige Plane 21 befestigt. Der Öffnungswinkel dieser Plane 21 beträgt 90°. Ihr Radius entspricht etwa der Länge der Dachholme 11. Die Plane 21 wird in der gleichen Art und Weise an den Dachholmen 11 befestigt wie beim ersten Pavillon. Zum Aufspannen des Daches 1 dient eine Spannvorrichtung 24, welche gleich ausgebildet ist wie die Spannvorrichtung 24 beim ersten Pavillon. Einer der äussersten Dachholme 11 ist starr mit einem Befestigungsbügel 28 an einer Gebäudewand 3 fixiert. Am anderen äussersten Dachholm 11 ist das Spannseil der Spannvorrichtung 24 befestigt.
Um das Dach 1 des zweiten Pavillons aufzuspannen, wird einfach das Spannseil 25 mit Hilfe der Winsche 27 angezogen. Der äusserste Dachholm 11, an welchem das Spannseil 25 angreift, wird dadurch vom starr an der einen Gebäudewand 3 befestigten Dachholm 11 weg in die Richtung der anderen Gebäudewand 3 gezogen. Die Plane 21 des Daches 1 wird dadurch aufgespannt.

Ein dritter Pavillon weist einen maximalen Öffnungswinkel von 180° auf und ist mit vertikalen Seitenstützen (vgl. Fig. 1c und 17) bzw. einer Seitenwand ausgerüstet. Beim Ausführungsbeispiel ist der gesamte Pavillon mit Seitenstützen 34 versehen. Die Ausführunsform mit Seitenstützen und Seitenwand stellt ein erfindungsgemässes Ausführungsbeispiel dar. Das zentrale Knotenelement 2, die Dachholme 11, die Plane 21 und die Spannvorrichtung 24 sind hier im wesentlichen gleich ausgebildet wie beim ersten Pavillon.
Am äusseren Ende jedes Dachholmes 11 ist eine vertikale Seitenstütze 34 befestigt. Der äussere Endabschnitt jedes Dachholmes 11 ist mit dem oberen Ende einer vertikalen Seitenstütze 34 verbunden (vgl. Fig. 1c, 17 und 24). Zur Verbindung dienen erfindungsgemäss Schnellverschlüsse 35, welche nach dem Schlüssel-Schloss-Prinzip arbeiten (vgl. Fig. 33a bis 37b).

Ein derartiger Schnellverschluss 35 besteht aus einem T-förmigen Verbindungselement 36, einer Abschlussplatte 37, einem Führungszylinder 38 und einer Befestigungsschraube 39. Die Abschlussplatte 37 ist an der oberen Stirnseite einer Seitenstütze 34 befestigt. Der Führungszylinder 38 weist eine durchgehende Längsbohrung auf, welche entlang seiner Längsachse verläuft. Das T-förmige Verbindungselement 36 weist an einem Endabschnitt des Schafts 52 zwei rechteckige Barte 53 auf. Der Schaft 52 ist in die Längsbohrung des Führungszylinders 38 eingefügt. Das T-förmige Verbindungselement 36 kann vertikal innerhalb des Führungszylinders 38 innerhalb der Seitenstütze 34 verschoben werden. Die Arretierung erfolgt mittels einer Befestigungsschraube 39, welche mit einem Hebelgriff 135 versehen ist.
An der Unterseite ist der äussere Endabschnitt jedes Dachholms 11 mit einer (nicht gezeigten) Öffnung versehen, deren Form der Querschnittsform des Verbindungselements 36 im Bereich der Barte 53 entspricht.

Eine zweite, einfachere Ausbildungsart des Schnellverschlusses 35 ist in Fig. 35 und Fig. 36 dargestellt. Das Verbindungselement 36 dieses Schnellverschlusses 35 kann in der Länge nicht verstellt werden. Damit die Verbindung kein Spiel hat, weist der Dachholm 11 eine Einbuchtung 56 auf, welche als Anschlag für das Verbindungselement 36 dient.

Eine dritte Ausbildungsart des Schnellverschlusses 35 (vgl. Fig. 37a und Fig. 37b) ist im wesentlichen gleich ausgebildet wie die erste Ausbildungsart (vgl. Fig. 33), die Arretierung des längenverstellbaren Verbindungselementes erfolgt jedoch nicht durch eine Befestigungsschraube 39, sondern mittels einer Druckfeder 55, welche zwischen eine Kontermutter 137 und eine Unterlagscheibe 138 eingelegt ist. Beim längenverstellbaren Verbindungselement handelt es sich im wesentlichen um eine seitlich abgefräste Schraube 136, deren Form im wesentlichen gleich ausgebildet ist wie der Endabschnitt des Schaftes 52 gemäss der ersten Ausbildungsart. Der Führungszylinder 38 weist eine durchgehende Längsbohrung auf, welche entlang seiner Längsachse verläuft.

Um eine Seitenstütze 34 mit einem Dachholm 11 zu verbinden, wird die Seitenstütze 34 in eine derartige Drehposition gebracht, dass der äussere Endabschnitt des Verbindungselements 36 in die Öffnung am Dachholm 11 eingefügt werden kann. Danach wird die Seitenstütze 34 um 180° um ihre Längsachse gedreht. Das Verbindungselement 36 kann nun nicht mehr aus der Öffnung herausgezogen werden. Ein Sicherungsstift 40 verhindert, dass die Seitenstütze 34 ungewollt weitergedreht wird und sich die Verbindung dadurch wieder löst. Dieser Sicherungsstift 40 verläuft parallel zum Schaft 52 des Verbindungselementes 36. Die Abschlussplatte 37 weist im Randbereich eine durchgehende Bohrung auf, durch welche der Sicherungsstift 40 verläuft. Der Sicherungsstift 40 ist an seinem unteren Endabschnitt mit einem seitlich abstehenden Vorsprung versehen. Dieser Vorsprung ragt durch einen Längsschlitz in einer Wand der Seitenstütze 34. Der Sicherungsstift 40 kann an diesem Vorsprung gehalten und längs der Seitenstütze 34 verschoben werden. Jeder Dachholm 11 weist an der Unterseite seines äusseren Endabschnittes eine durchgehende Bohrung auf, in welche der obere Endabschnitt des Sicherungsstifts 40 hineingeschoben werden kann.
Zur Fixierung der Seitenstützen 34 am Boden können ebenfalls Schnellverschlüsse 35 der beschriebenen Art verwendet werden. In den Boden wird für jede Seitenstütze 34 ein Bodenelement 41 eingelassen, dessen Oberseite mit der Bodenoberfläche (Beton, Kies, Sand, Rasen) bündig ist (vgl. Fig. 33b). Die Oberseite weist im Zentrum und auf den beiden Schenkeln je eine schlüssellochartige Öffnung 134 auf, in welche das Verbindungselement 36 eines Schnellverschlusses 35 eingefügt werden kann.

Die Seitenstützen 34 können ausserdem an ihrem unteren Ende je ein Rad 42 tragen, damit der Pavillon mühelos zusammengeschwenkt werden kann. Die Räder 42 sind alternierend an der Innen- und an der Aussenwand der Stützen 34 drehbar befestigt (vgl. Fig. 17). Sie ragen an der Unterseite der Stützen hervor.
Wenn alle Dachholme 11 und Seitenstützen 34 des Pavillons zusammengeschwenkt sind, dann stehen vorerst noch alle Räder 42 auf dem Boden auf. Die Gesamtheit aller Seitenstützen 34 weisen also eine langgezogene Standfläche auf, welche es verunmöglicht, dass die Seitenstützen 34 und die Dachholme 11 zusammen gegen die Gebäudewand 3 geklappt werden können. Dieses Problem wird erfindungsgemäss dadurch gelöst, dass alle seitlichen Seitenstützen 34 an der mittleren Seitenstütze 34 aufgehängt werden, so dass nur noch das Rad 42 der mittleren Seitenstützen 34 den Boden berührt (vgl. Fig. 25).
Zum Aufhängen der zwei benachbarten Seitenstützen 34 stehen im unteren Abschnitt der beiden Seitenwände der mittleren Seitenstütze 34 je ein Haken 43 nach aussen ab. Die untere Stirnseite jeder seitlichen, vertikalen Seitenstütze 34 ist mit einer Abschlussplatte 44 versehen. Diese Abschlussplatte 44 ist mit einem durchgehenden Loch versehen, in welchem ein Haken 43, 45 eingehängt werden kann. An derjenigen Seite der Abschlussplatte 44, welche der mittleren Seitenstütze 34 abgewandt ist, ragt ein Haken 45 seitlich hervor. Die direkt an die mittlere Seitenstütze 34 angrenzenden Seitenstützen 34 werden an der mittleren Seitenstütze 34 aufgehängt. Jede weiter aussen liegende Seitenstütze 34 wird jeweils an der innen an sie angrenzenden Seitenstütze 34 aufgehängt.
Um die Seitenstützen 34 aneinander aufhängen zu können, müssen sie etwas gehoben und die Dachholme 11 folglich leicht nach oben geschwenkt werden können. Um dies zu ermöglichen, ist der Hauptträger 12 jedes Dachholms 11 in einem inneren Abschnitt durchtrennt. Die dadurch entstehenden Trägerteile sind durch ein Gelenk 46 miteinander verbunden (vgl. Fig. 25 und 32). Das Gelenk 46 besteht aus zwei Platten 47, welche in die aneinander angrenzenden Abschnitte der beiden Trägerteile eingefügt sind. Die Breite der Platten 47 ist geringer als die Höhe des Hauptträgers 12 ausgebildet. Die Platten 47 liegen an der Innenseite der beiden Seitenwände jedes Trägerteils an. Sie sind an einem Trägerteil starr befestigt, vorzugsweise angeschweisst. Am anderen Trägerteil sind sie mit Hilfe einer Schraube befestigt. Die beiden Seitenwände dieses Trägerteils sowie die beiden Platten 47 sind zum Durchlass der Schraube mit durchgehenden Bohrungen versehen, welche miteinander fluchten.

Um einen Pavillon mit vertikalen Seitenstützen 34 aufzustellen, werden zuerst die Dachholme 11 mit den Seitenstützen 34 gemeinsam soweit von der Gebäudewand 3, an dem das zentrale Knotenelement 2 befestigt ist, weggeschwenkt, bis sie rechtwinklig zu dieser verlaufen. Danach werden die Seitenstützen 34 voneinander abgehängt. Anschliessend schwenkt man die Dachholme 11 und Seitenstützen 34 voneinander, bis sich jede Seitenstütze 34 an ihrer Befestigungsstelle befindet. Die Seitenstützen 34 werden in einem nächsten Schritt am Boden fixiert. Dann wird das Dach 1 mit Hilfe der Spannvorrichtungen 24 durchgespannt.
Um den Pavillon zusammenzuklappen, muss man zuerst Seitenstützen 34 vom Boden lösen und zusammen mit den Dachholmen 11 in die Mitte schwenken. Die seitlichen Seitenstützen 34 werden nun an der mittleren Seitenstütze 34 festgehängt. Abschliessend kann die Gesamtheit der Seitenstützen 34 und Dachholme 11 gegen die Wand 3 geschwenkt werden.
Die Seitenwand des Pavillons kann sich über den gesamten Umfang oder nur über einen Teilumfang des Pavillons erstrecken. Die Seitenwand besteht aus einer Befestigungsschiene 82, vertikalen Stützen 83 mit Befestigungselementen 84, Querstreben 85 und Wandelementen 86 (vgl. Fig. 26). Die Form der Befestigungsschiene 82 entspricht im wesentlichen dem Grundriss der Seitenwand (vgl. Fig. 27). Sie ist folglich in mehrere gerade Abschnitte gegliedert, welche gegeneinander abgewinkelt sind. Die Grösse des Winkels zwischen je zwei Abschnitten richtet sich dabei nach der Anzahl der Dachholme 11, da die äusseren Enden der Dachholme 11 bei vollständig aufgeklapptem Dach 1 ja ein regelmässiges Vieleck bilden, und vertikal unter jedem Ende eines Dachholmes 11 eine Ecke der Befestigungsschiene 82 liegt. In jeder Ecke weist die Befestigungsschiene 82, welche vorzugsweise aus einer metallenen Vierkant-Profilleiste besteht, drei Schlitze auf, welche in Längsrichtung der Befestigungsschiene hintereinander angeordnet sind. Ein Schlitz 87 befindet sich dabei, bei aufgeklapptem Dach 1 genau unterhalb des äusseren Dachholmenendes. Die beiden anderen Schlitze 88 sind je auf einer Seite des mittleren Schlitzes 87 angeordnet. Ein weiterer Schlitz 89 befindet sich jeweils in der Mitte jedes geraden Abschnittes. Die Befestigungsschiene 82 ist vorzugsweise in den Boden eingelassen, so dass ihre Oberseite mit der Bodenoberfläche bündig ist.
In demjenigen Abschnitt, über welchen sich die Seitenwand erstreckt, ist am äusseren Ende jedes Dachholmes 11 eine vertikale Stütze 83 angeordnet. Die Seitenstützen weisen vorzugsweise einen runden Querschnitt auf. Jede Seitenstütze wird über eine Bolzen-Schlitz-Verbindung an der Befestigungsschiene angebracht. Die Bolzen-Schlitz-Verbindung besteht einerseits aus einem Bolzen 90, welcher an der unteren Stirnseite einer vertikalen Stütze 83 absteht, andererseits aus einem der mittleren Schlitze 87 an einer Ecke der Befestigungsschiene 82. Die Befestigung der vertikalen Stützen 83 am äusseren Ende je eines Dachholmes 11 erfolgt ebenfalls über eine Bolzen-Schlitz-Verbindung. Diese Bolzen-Schlitz-Verbindung besteht einerseits aus einem Bolzen 91, welcher an der oberen Stirnseite einer vertikalen Stütze 83 absteht, andererseits aus einem Querschlitz an der Unterseite jedes Dachholmes 11.

Im oberen Endabschnitt trägt jede Seitenstütze 83 ein Befestigungselement 84 (vgl.
Fig. 26, 29a bis 30b). Die Befestigungselemente 84 dienen zur Befestigung der Wandelemente 86 und der Querstreben 85. Ein derartiges Befestigungselement 84 ist in zwei Teile 92 gegliedert. Jeder Teil 92 besteht aus einer U-Profilleiste. Die beiden Teile 92 sind gegeneinander abgewinkelt. Der Winkel zwischen den beiden Teilen 92 entspricht dabei dem Winkel zwischen den geraden Abschnitten der Befestigungsschiene 82. Damit ein Befestigungselement 84 an einer Seitenstütze 83 angebracht werden kann, befindet sich zwischen den beiden Teilen ein Rohr, durch welches das obere Ende einer Seitenstütze 83 hindurchgesteckt werden kann.

Je zwei benachbarte Seitenstützen 83 sind in ihrem oberen Endabschnitt durch eine Querstrebe 85 miteinander verbunden. Die beiden Enden einer Querstrebe 85 sind an den Befestigungselementen 84 der benachbarten Seitenstützen 83 fixiert. Die Querstrebenendabschnitte 85 liegen dabei auf den horizontalen Schenkeln der einander zugewandten Teile der beiden Befestigungselemente 84 auf.

Beide Schenkel eines Befestigungselementes 92 weisen ein an der U-Profilleiste montiertes Riegelschloss 108 auf. Das Riegelschloss 108 besteht aus einem Riegel 109 und einem Drehknopf 110. Zusätzlich weisen die Querstreben 85 an ihren äusseren Enden je einen Längsschnitt 111 auf. Die Querstrebe 85 wird in der zweiten Ausbildungsart an einem Befestigungselement 84 fixiert, in dem der Riegel 109 mit einer Drehung des Drehknopfes 110 in eine waagrechte Position gebracht wird, so dass er genau in den Längsschnitt 111 der auf die Befestigungselemente gelegten Querstreben 85 hineinragt. Die Querstrebe 85 kann dann mittels einer Drehung um 90° des Drehknopfes 110 arretiert werden, das heisst der Riegel 109 liegt dann quer zum Längsschnitt. Im weiteren ist die Querstrebe 85 an der Unterseite in den beiden Endabschnitten sowie in der Strebenmitte mit einem Längsschlitz versehen. Diese drei Längsschlitze 97 dienen zur Befestigung der erfindungsgemässen Wandelemente 86.

Jedes Wandelement 86 (vgl. Fig. 28) besteht aus einem rechteckförmigen Rahmen 98 und einer Rahmenfüllung 99. Die Rahmenfüllung 99 kann aus Acrylglas, aus Gewebe oder einem anderen geeigneten flächigen Material bestehen. Der Rahmen 98 besteht aus zwei vertikalen Leisten 100 und zwei horizontalen Leisten 101 sowie einer horizontalen Spannleiste 102. Die Spannleiste 102 dient dem Spannen der Rahmenfüllung 99, falls diese aus flexiblem Material besteht. Die Spannleiste 102 ist an der Innenseite der unteren horizontalen Leiste 101 angeordnet und mit Hilfe von zwei Schrauben 137 an dieser befestigt. Diese beiden Schrauben 137 erlauben es, den Abstand zwischen der Spannleiste 102 und der unteren horizontalen Leiste 101 zu verändern.
An der Innenseite der alle aus demselben Profil gefertigten oberen, horizontalen Leiste 101, der beiden vertikalen Leisten und der Spannleiste befindet sich je eine hinterschnittene Längsrille 103. Sie dient der Befestigung der Rahmenfüllung 99. Falls die Rahmenfüllung 99 aus Gewebe besteht, werden die Randbereiche der Rahmenfüllung 99 in die hinterschnittene Längsrille 103 eingelegt und mit Hilfe eines Schlauches 104, welcher durch die Längsrille hindurchgezogen wird, in der Längsrille 103 festgeklemmt (vgl. Fig. 29).
Der Rahmen 98 wird mit Hilfe von je zwei Bolzen-Schlitz-Verbindungen an der Querstrebe 85 und an der Befestigungsschiene 82 fixiert. Die Bolzen 105 sind in den Endabschnitten der vertikalen Leisten 100 in vertikaler Richtung verschiebbar und in beliebigen Längspositionen arretierbar angeordnet. Zur Arretierung dient je eine oder zwei Schrauben 106, welche in je eine quer durch den Bolzen 105 verlaufende Gewindebohrung eingeschraubt sind. Die Schrauben 106 sind über Längsschlitze 107 in den vertikalen Leisten 100 zugänglich. Die Schrauben 106 der Bolzen 105 der beiden oberen Bolzen-Schlitz-Verbindungen sind vorzugsweise mit je einem Hebel versehen, welcher ein Lösen und Anziehen der Schrauben von Hand erlaubt.

Die vertikalen Stützen 34 erhöhen die Widerstandsfähigkeit des Daches 1 beträchtlich gegen Windlast. Die Seitenwand dient als Windschutz. Die Seitenwand kann auch ohne Dach 1 eingesetzt werden und dient dann als seitlicher Windschutz.

Ein vierter Pavillon weist einen maximalen Öffnungswinkel von 270° auf (vgl. Fig. 38 bis Fig. 42).
Das zentrale Knotenelement 2 des Dachs 1 besteht in diesem Fall aus einem grossen Teil 63 und einem kleinen Teil 64. Diese beiden Knotenelementteile 63, 64 sind über ein Gelenk 65 schwenkbar miteinander verbunden.
Der grosse Knotenelementteil 63 weist zwei halbkreisförmige, horizontal verlaufende Lagerplatten 5 auf, welche in einem gewissen Abstand übereinander und unversetzt zueinander angeordnet sind. Ferner weist der grosse Knotenelementteil 63 eine Halteplatte 6 auf. Die Halteplatte 6 kann auf der gleichen Seite vom Gelenk 7 liegen wie die Lagerplatten 5 in nicht ausgeschwenktem Zustand (vgl. Fig. 4a) oder aber auf der anderen Seite (nicht gezeigt). Im ersten Fall ist die Halteplatte 6 rechtwinklig abgewinkelt. Diese Halteplatte 6 wird an den Befestigungspunkten eines Gebäudes befestigt. Die beiden Lagerplatten 5 des grossen Knotenelementteils 63 sind über ein Gelenk 7 mit der Halteplatte 6 verbunden. Das Gelenk 7 befindet sich an einer Ecke der beiden Lagerplatten 5. Es ist im wesentlichen gleich ausgebildet wie beim ersten der vorgeschlagenen Pavillons. Vom grossen Knotenelementteil 63 aus verlaufen sieben Dachholme 11 radial nach aussen. Die Dachholme 11 sind im wesentlichen gleich ausgebildet wie beim ersten Pavillon. Der mittlere Dachholm 11 ist mit den Lagerplatten 5 starr verbunden. Die anderen Dachholme 11 sind über je ein Gelenk 14 schwenkbar mit den Lagerplatten 5 verbunden. Die Gelenke 14 sind gleich ausgebildet wie beim ersten Pavillon.
Der kleine Knotenelementteil 64 weist zwei horizontal verlaufende, kreissegmentförmige Lagerplatten 5 mit einem Öffnungswinkel von 90° auf.
Vom kleinen Knotenelementteil 64 verlaufen drei Dachholme 11 radial nach aussen. Die Dachholme 11 sind im wesentlichen gleich ausgebildet wie beim ersten Pavillon. Derjenige Dachholm 11, welcher vom grossen Knotenelementteil 63 abgewandt ist, ist am kleinen Knotenelementteil 64 starr befestigt. Die zwei anderen Dachholme 11 sind über je ein Gelenk 14 schwenkbar mit den Lagerplatten 5 verbunden.
Die beiden Lagerplatten 5 des kleinen Elementteiles 64 sind mit der freien Ecke je einer Lagerplatte 5 des grossen Knotenelementteiles 63 über das Gelenk 65 schwenkbar verbunden. Das Gelenk 65 ist einerseits an einer Ecke jeder Lagerplatte 5 des kleinen Knotenelementteiles 64, andererseits an der freien Ecke jeder Lagerplatte 5 des grossen Knotenelementteiles 65 befestigt.
Das Gelenk 65 weist zwei äussere Gelenkplatten 66, zwei innere Gelenkplatten 67, eine Gelenkhülse 68 und eine Gelenkachse 69 auf (vgl. Fig. 42). Die beiden äusseren Gelenkplatten 66 sind an der Aussenseite je einer Lagerplatte 5 des grossen oder kleinen Knotenelementteils 63 fixiert. Sie ragen an derjenigen Seite der Lagerplatten 5, welche dem kleinen Knotenelementteil 64 zugewandt ist, hervor. Die beiden inneren Gelenkplatten 67 sind an der Innenseite je einer Lagerplatte 5 des kleinen oder grossen Knotenelementteils 64 fixiert. Sie ragen an derjenigen Seite der Lagerplatte 5, welche dem grossen Knotenelementteil 63 zugewandt ist, hervor. Die hervorragenden Abschnitte der inneren und der äusseren Gelenkplatten 66, 67 überlappen sich. Durch diese Abschnitte verläuft rechtwinklig die Gelenkhülse 68, die auf der inneren Gelenkplatte 66 und der äusseren Gelenkplatten 67 angebracht ist. In der Gelenkhülse 68 ist die Gelenkachse 69 angeordnet.
Bei zusammengeschwenktem Pavillon ist der grosse Knotenelementteil 63 rechtwinklig ausgeschwenkt und die gebogene Schmalseite des kleinen Knotenelementteils 64 ist der gebogenen Schmalseite des grossen Knotenelementteils 63 zugewandt. Der Pavillon wird aufgeklappt, indem der grosse Knotenelementteil 63 um das Gelenk 7 und das kleine Knotenelement 64 um das Gelenk 65 gegen die Gebäudewand geschwenkt wird. Danach werden die Dachholme 11 auseinandergeschwenkt.

Ein fünfter Pavillon weist einen maximalen Öffnungswinkel von 360° auf und kann erfindungsgemäss mit vertikalen Seitenstützen bzw. mit einer Seitenwand ausgerüstet werden(vgl. Fig. 43 bis 47b). Er eignet sich beispielsweise für die Überdachung von Freiflächen, wo keine Hausmauer zur Befestigung vorhanden ist.
Das zentrale Knotenelement 2 weist bei diesem Pavillon zwei ovale, horizontal verlaufende Lagerplatten 5 auf, welche in einem gewissen Abstand übereinander und unversetzt zueinander angeordnet sind. Vom zentralen Knotenelement 2 aus verlaufen 14 Dachholme 11 radial nach aussen, wovon zwei genau entgegengesetzte starr mit dem zentralen Knotenelement 2 verbunden sind. Die anderen Dachholme 11 sind über je ein Gelenk 14 schwenkbar mit den Lagerplatten 5 verbunden. Die Gelenke 14 und die Dachholme 11 sind im wesentlichen gleich ausgebildet wie beim ersten Pavillon.
Bei zusammengeschwenktem Pavillon sind je 6 frei bewegliche Dachholme 11 zu den beiden starr mit dem zentralen Knotenelement 2 verbundenen Dachholmen 11 zusammengeschwenkt, das heisst die Dachholme 11 sind zu zwei einander entgegengesetzten Gruppen à 7 parallel stehenden Dachholme 11 zusammengefasst.
In einer ersten Ausbildungsart wird das zentrale Knotenelement an einer senkrechten Mittelstütze 126 befestigt (vgl. Fig. 47a).
In einer zweiten Ausbildungsart wird das zentrale Knotenelement an einem geschwungenen Träger 127 befestigt (vgl. Fig. 47b). Dies hat den Vorteil, dass der Platz unter dem Pavillon frei genutzt werden kann.
In einer dritten (nicht gezeigten) Ausbildungsart eines Pavillons mit maximalem Öffnungswinkel von 360° sind zwei halbkreisförmige Knotenelemente gemäss dem ersten Ausführungsbeispiel einander gegenüber an einem Brückenträger angebracht. Der Brückenträger liegt an seinen Enden auf zwei senkrechten Stahlträgern, die Länge des Brückenträgers wird durch den Radius des Pavillons bestimmt. Von den beiden zentralen Knotenelement aus verlaufen Dachholme radial nach aussen, wovon der mittlere Dachholm starr mit dem zentralen Knotenelement verbunden ist.
Die anderen Dachholme sind über je ein Gelenk schwenkbar mit den Lagerplatte verbunden. Die Gelenke und die Dachholme sind im wesentlichen gleich ausgebildet wie beim ersten Pavillon. Im zusammengeschwenkten Zustand liegen alle Dachholme parallel zum Brückenträger und sind dort durch eine auf dem Brückenträger befestigte Aluabdeckung geschützt.

Ein sechster Pavillon weist einen maximalen Öffnungswinkel von mehr als 180° auf und kann erfindungsgemäss mit vertikalen Seitenstützen bzw. mit einer Seitenwand ausgerüstet werden (vgl. Fig. 48 bis Fig. 52). Er eignet sich beispielsweise für die Montage sowohl an einer konkaven als auch an einer konvexen gebogenen (nicht gezeigt) oder entsprechend abgeschrägten Fassade (vgl. Fig. 50 bis 51).

Das zentrale Knotenelement 2 des Daches 1 weist beim sechsten Pavillon zwei kreisrunde, horizontal verlaufende Lagerplatten 5 auf, welche in einem gewissen Abstand und unversetzt zueinander angeordnet sind. Vom zentralen Knotenelement 2 aus verlaufen 7 Dachholme 11 radial nach aussen, wovon der mittlere Dachholm 11 starr mit dem zentralen Knotenelement 2 verbunden ist.
Die anderen Dachholme 11 sind über je ein Gelenk 14 schwenkbar mit den Lagerplatten 5 verbunden. Die Gelenke 14 und die Dachholme 11 sind im wesentlichen gleich ausgebildet wie beim ersten Pavillon. Damit ein grösserer Öffnungswinkel als 180° möglich wird, sind sämtliche Dachholme 11 in einem Kreissegment von 180° Grad am Knotenelement 2 befestigt.
Die schwenkbaren Dachholme 11 lassen sich soweit in die Richtung des starr befestigten Dachholmes 11 schwenken, bis sie parallel zu diesem verlaufen (vgl. Fig 50). Diese zusammengeschwenkten Dachholme 11 können anschliessend gemeinsam um 90° geschwenkt werden, indem man die kreisrunde Lagerplatte um 90° um ihre eigene Achse dreht.
Die kreisrunden Lagerplatten 5 sind drehbar an einer Wandbefestigung 128 montiert (vgl. Fig. 52). Als Wandbefestigung dient ein an der Gebäudewand montierter Täger 129 an dem ein Rundrohr 130 angeschweisst ist. Durch dieses Rundrohr 130 wird ein rundes Volleisen 131 geführt, dessen oberes und unteres Ende durch die obere und die untere kreisrunde Lagerplatte 5 geführt wird. Die Befestigung erfolgt unten und oben durch je einen Splint 132, der durch das runde Volleisen 131 geführt wird.

Ein siebter Pavillon weist einen maximalen Öffnungswinkel von 180° auf und kann erfindungsgemäss mit vertikalen Seitenstützen bzw. mit einer Seitenwand ausgerüstet (vgl. Fig. 53 bis 58) werden und weist einen asymmetrischen Hauptdrehpunkt auf. Dieser Pavillon eignet sich beispielsweise immer dort zur Montage, wo das zentrale Knotenelement nicht genau in der Mitte der zu überdachenden Fläche montiert werden kann. Im gezeichneten Beispiel (vgl. Fig. 57 bis 58) musste das zentrale Knotenelement an einem Balken 138 befestigt werden, weil es aus statischen Gründen nicht an der Wand 3 befestigt werden durfte. Damit das Schirmdach dennoch symmetrisch den Balkon überdeckt, musst ein solches mit asymmetrischem Hauptdrehpunkt am Balken auf die gezeigte Art befestigt werden.

Das zentrale Knotenelement weist beim siebten Pavillon zwei halbkreisförmige horizontal verlaufende Lagerplatten 5 auf, welche in einem gewissen Abstand und unversetzt zueinander angeordnet sind. Vom zentralen Knotenelement 2 aus verlaufen 7 Dachholme 11 radial nach aussen, wovon der mittlere Dachholm 11 starr mit dem zentralen Knotenelement 2 verbunden ist.

Die anderen Dachholme 11 sind über je ein Gelenk 14 schwenkbar mit den Lagerplatten 5 verbunden. Die Gelenke 14 und die Dachholme 11 sind im wesentlichen gleich ausgebildet wie beim ersten Pavillon.

Neben den beschriebenen Pavillons mit einem maximalen Öffnungswinkel von 180°, 90° bzw. 270° sind auch Pavillons mit anderen maximalen Öffnungswinkeln vorgesehen.

Der vorgeschlagene Pavillon ist in erster Linie für die Überdachung und den Windschutz von Gartensitzplätzen vorgesehen. Er kann aber gegebenenfalls für die Überdachung und den Windschutz von beliebigen Freiflächen verwendet werden.

Er weist gegenüber den bekannten Schutzeinrichtungen wesentliche Vorteile auf:

Den vorgeschlagenen Pavillon kann man auch bei starkem Wind stehen lassen. Er lässt sich mit geringem Aufwand auf- und abbauen. Im weiteren weist er eine einfache Konstruktion auf und ist entsprechend kostengünstig herstellbar. Im ungebrauchten, zusammengeklappten Zustand benötigt er ausserdem sehr wenig Platz. Diese Vorteilskombination weist keine der bekannten Schutzeinrichtungen auf.

## Patentansprüche

1. Wind- und Wetterschutz,
mit einer Stell- oder Seitenwand, umfassend:
- wenigstens zwei vertikale, voneinander beabstandete, ortsfest fixierbare Seitenstützen bzw. Stützen (34, 83) zur Bildung eines Seitenwandsegments, und
- wenigstens ein das Seitenwandsegment zumindest teilweise verschließendes Wandelement (86),
**gekennzeichnet durch**
ein faltbares Dach (1) zum lösbaren Befestigen an der Stell- oder Seitenwand, das faltbare Dach (1) umfassend:
- eine Haltevorrichtung (2, 5, 6), welche ein zentrales Knotenelement (2) hat, das aus zwei beabstandet übereinander angeordneten, horizontal verlaufenden Lagerplatten (5) besteht,
- an der Haltevorrichtung (2, 5, 6) horizontal schwenkbar gelagerte Dachholme (11), von denen jeder zumindest einen langen Hauptträger (12) hat, wobei der Abstand der Lagerplatten (5) derartig gewählt ist, daß der innere Endabschnitt jedes Hauptträgers (12) in allen Betriebszuständen zwischen den Lagerplatten (5) angeordnet und zumindest an einer der Lagerplatten (5) gehalten ist,
- eine an den Dachholmen (11) befestigte Plane (21) und
- wenigstens eine Spannvorrichtung (24) zum Aufspannen des Daches (1).

2. Wind- und Wetterschutz nach Anspruch 1, **dadurch gekennzeichnet, dass** jeder Dachholm (11) zusätzlich zu dem Haupträger (12) eine vorzugsweise unter diesem vorgesehene Flachplatte (133) oder ein verstärkendes, unterhalb oder oberhalb des Hauptträgers (12) angeordnetes Fachwerk mit mindestens einer kurzen Strebe (13) aufweist.

3. Wind- und Wetterschutz nach Anspruch 2, **dadurch gekennzeichnet, dass** der innere Endabschnitt des Hauptträgers (12) an der einen und der innere Endabschnitt der Strebe (13) an der anderen Lagerplatte (5) schwenkbar gelagert ist.

4. Wind- und Wetterschutz nach einem der Ansprüche 1 bis 3, **dadurch gekennzeichnet, dass** das Knotenelement (2) eine vertikal verlaufende Halteplatte (6) aufweist und die beiden Lagerplatten (5) über ein sich an einer Ecke der beiden Lagerplatten (5) befindendes Gelenk (7) mit der Halteplatte (6) horizontal schwenkbar verbunden sind.

5. Wind- und Wetterschutz nach einem der vorhergehenden Ansprüche, **dadurch gekennzeichnet, dass** der innere Endabschnitt des Hauptträgers (12) in einem spitzen Winkel von vorzugsweise 5° nach unten abgewinkelt ist bzw. der innere Endabschnitt des Haupträgers (12) in einem spitzen Winkel von vorzugsweise 5° nach unten abgewinkelt und der innere Endabschnitt der Strebe (13) in einem spitzen Winkel von vorzugsweise 5° nach unten oder nach oben gebogen sind.

6. Wind- und Wetterschutz nach einem der vorhergehenden Ansprüche, **dadurch gekennzeichnet, dass** der Hauptträger (12) bzw. der Hauptträger (12) und die Strebe (13) des mittleren Dachholmes (11) starr mit den Lagerplatten (5) verbunden und die Hauptträger (12) bzw. die Hauptträger (12) und die Streben (13) der anderen Dachholme (11) über je ein Gelenk (14) schwenkbar mit den Lagerplatten (5) verbunden sind, wobei die Achsen (15) der Gelenke (14) des Hauptträgers (12) bzw. des Hauptträgers (12) und der Strebe (13) jedes Dachholmes (11) auf einer Linie angeordnet sind.

7. Wind- und Wetterschutz zumindest nach Anspruch 2, **dadurch gekennzeichnet, dass** jede Strebe (13) wenigstens zwei Strebenteile (17) aufweist, die durch ein, in die aneinander angrenzenden Abschnitte der Strebenteile (17) eingefügtes Metalleistenstück (18) verbunden sind, das an dem einen Strebenteil (17) starr und an dem anderen Strebenteil (17) verstellbar befestigt ist.

8. Wind- und Wetterschutz nach einem der Ansprüche 2 bis 6, **dadurch gekennzeichnet, dass** jede Strebe (13) wenigstens zwei Strebenteile (17) aufweist, deren aneinander angrenzende Abschnitte durch ein Verbindungsstück (60) mit U-förmigem Querschnitt miteinander verbunden sind, wobei die beiden Schenkel und die Basisseite des Verbindungsstückes (60) die Endabschnitte der Strebenteile (17) umfassen und das Verbindungsstück (60) mit teilweise in einem längsverlaufenden Schlitz (61) eines Strebenteiles (17) befestigten Schrauben (62) an den Strebenteilen (17) befestigt ist.

9. Wind- und Wetterschutz nach einem der vorhergehenden Ansprüche, **dadurch gekennzeichnet, dass** der Hauptträger (12) jedes Dachholmes (11) zur Befestigung der Plane (21) an seiner Oberseite eine hinterschnittene Längsrille (22) aufweist, in die die Plane (21) unter Ausbildung einer Ausbuchtung hineindrückbar und mittels vorzugsweise eines Rundstabes (23) festgehalten ist, welcher von der äusseren Stirnseite jedes Hauptträgers (12) her in die Längsrille (22) und durch die Ausbuchtung der Plane (21) schiebbar ist.

10. Wind- und Wetterschutz nach einem der Ansprüche 1 bis 8, **dadurch gekennzeichnet, dass** der Hauptträger (12) jedes Dachholmes (11) eine vorzugsweise federbeaufschlagte Radialspannvorrichtung (117 bis 122) zum Festspannen der Plane (21) in Längsrichtung des Dachholmes (11) aufweist und das eine Ende der Radialspannvorrichtung (117 bis 122) an dem Hauptträger (12) und das andere Ende der Radialspannvorrichtung (117 bis 122) an der Plane (21) befestigt ist, wobei vorzugsweise die Plane (21) an ihren Enden im Bereich der beiden äussersten Dachholme (11) nach oben umgeschlagen und zu einem zumindest teilweise ausgesparten Saum vernäht ist, auf den äussersten Dachholmen (11) voneinander beabstandete Ösen (120) angebracht sind und das Befestigen sowie Heraufziehen der Plane (21) mittels eines durch die Ösen (120) und den Saum geführten Seiles (118) erfolgt, das umgelenkt an einer am jeweiligen Dachholm (11) angebrachten Spannfeder (119) befestigt und am unteren Ende des jeweiligen Dachholmes (11) fixiert ist.

11. Wind- und Wetterschutz nach einem der vorhergehenden Ansprüche, **dadurch gekennzeichnet, dass** jede Spannvorrichtung (24) ein Spannseil (25), welches am unteren Ende des einen äussersten Dachholmes (11) befestigt ist, eine Umlenkrolle (26) und eine Winsche (27) hat, wobei Umlenkrolle (26) und Winsche (27) jeder Spannvorrichtung (24) an einer vertikalen Stütze (29) oder an einer Wand befestigt sind und der andere äusserste Dachholm (11) mit Hilfe eines an diesem festgeschraubten Befestigungsbügels (28) an einer Wand befestigt ist.

12. Wind- und Wetterschutz nach Anspruch 11, **dadurch gekennzeichnet, dass** der Befestigungsbügel (28) einen U-förmi-gen Querschnitt hat, der eine, an der Wand befestigte Schenkel (32) höher als der andere, am Dachholm (11) befestigte Schenkel (33) ist und dass die Basisplatte (30) des Befestigungsbügels (28) zum Durchlass der Schraube bzw. Schrauben einen Längsschlitz (31) hat.

13. Wind- und Wetterschutz zumindest nach Anspruch 4, **dadurch gekennzeichnet, dass** das zentrale Knotenelement (2) bei einem Dach (1) mit einem Öffnungswinkel von etwa 270° einen grossen, über das Gelenk (7) mit der rechtwinklig abgewinkelten Halteplatte (6) verbundenen Teil (63) und einen über ein weiteres Gelenk (65) schwenkbar mit dem grossen Teil (63) verbundenen, kleinen Teil (64) aufweist.

14. Wind- und Wetterschutz nach Anspruch 13, **dadurch gekennzeichnet, dass** das Gelenk (65) einerseits an einer Ecke jeder Lagerplatte (5) des kleinen Knotenelementteiles (64), andererseits an der freien Ecke jeder Lagerplatte (5) des grossen Knotenelementteiles (65) befestigt ist und zwei äussere, an der Aussenseite je einer Lagerplatte (5) des grossen oder kleinen Knotenelementteiles (63, 64) fixierte Gelenkplatten (66), zwei innere, an der Innenseite je einer Lagerplatte (5) des kleinen oder grossen Knotenelementteiles (64, 63) fixierte Gelenkplatten (67), eine zwischen den Platten angebrachte Gelenkhülse (68) und eine in der Gelenkhülse (68) angeordnete Gelenkachse (69) aufweist.

15. Wind- und Wetterschutz nach Anspruch 13 oder 14, **dadurch gekennzeichnet, dass** der grosse Knotenelementteil (63) zwei halbkreisförmige, horizontal verlaufende Lagerplatten (5) und der kleine Knotenelementteil (64) zwei horizontal verlaufende, kreissegmentförmige Lagerplatten (5) mit einem Öffnungswinkel von 90° aufweist und dass derjenige Dachholm (11), welcher vom grossen Knotenelementteil (63) abgewandt ist, am kleinen Knotenelementteil (64) starr befestigt ist.

16. Wind- und Wetterschutz nach einem der Ansprüche 1 bis 12, **dadurch gekennzeichnet, dass** das zentrale Knotenelement (2) bei einem Dach mit einem maximalen Öffnungwinkel von 360° zwei ovale, unversetzt übereinander angeordnete Lagerplatten (5) aufweist, vom zentralen Knotenelement (2) aus mehrere Dachholme (11) radial nach aussen verlaufen, von denen zwei genau entgegengesetzt starr und die anderen gelenkig mit dem zentralen Knotenelement (2) verbunden sind, und dass das zentrale Knotenelement (2) an einer senkrechten Mittelstütze (126), an einem geschwungenen Träger (127) oder an einem Brückenträger befestigt ist.

17. Wind- und Wetterschutz nach einem der Ansprüche 1 bis 12, **dadurch gekennzeichnet, dass** das zentrale Knotenelement (2) bei einem Dach (1) mit einem maximalen Öffnungswinkel von mehr als 180° zwei kreisrunde, unversetzt übereinander angeordnete Lagerplatten (5) aufweist, die drehbar an einer Wandbefestigung (128 - 132, 138) derart montiert sind, dass die in einem Kreissegment von 180° am Knotenelement (2) befestigten, zusammengeschwenkten Dachholme (11) zusammen mit den Lagerplatten (5) um 90° drehbar sind.

18. Wind- und Wetterschutz nach Anspruch 17, **dadurch gekennzeichnet, dass** das zentrale Knotenelement (2) einen asymmetrischen Hauptdrehpunkt aufweist.

19. Wind- und Wetterschutz nach einem der vorhergehenden Ansprüche, **gekennzeichnet durch** eine Raffvorrichtung (48) mit mehreren Umlenkrollen (49, 50) und einer über die Umlenkrollen (49, 50) verlaufenden Schot (51), wobei je eine Umlenkrolle (49) an der Oberseite des äusseren Endabschnittes jedes Dachholmes (11) und zwei Umlenkrollen (50) am äusseren Rand jedes **durch** zwei Dachholme (11) abgegrenzten Planensektors befestigt sind und jede Umlenkrolle (49, 50) vorzugsweise einen Führungsbügel (71, 72) für die Schot (51) ausweist.

20. Wind- und Wetterschutz nach einem der Ansprüche 1 bis 18, **gekennzeichnet durch** eine Raffeinrichtung (48) aus dünnen, im äusseren Abschnitt jedes Dachholmes (11) horizontal schwenkbar befestigten Stangen (75) und einem auf jede Stange (75) aufgeschobenen und am äusseren Rand eines Planensektors befestigten Gleiter (76), dessen Gleitweg **durch** zwei an der Stange (75) befestigte Arretierungsstücke (77) begrenzt ist.

21. Wind- und Wetterschutz nach einem der Ansprüche 1 bis 18, **gekennzeichnet durch** eine Raffvorrichtung (48) aus mehreren an der Unterseite des einen äussersten Dachholmes (11) befestigten Freilaufösen (80), mehreren an der Unterseite des anderen äussersten Dachholmes (11) befestigten Haken (81) und einem elastischen, langgezogenen, im gelösten Zustand **durch** alle Freilaufösen (80) hindurch verlaufenden Expander (79), dessen beide Enden an der innersten bzw. an der äussersten Freilauföse (80) oder am Dachholm (11) befestigt sind.

22. Wind- und Wetterschutz nach einem der vorhergehenden Ansprüche, **dadurch gekennzeichnet, dass** je zwei benachbarte Stützen (83) in ihrem oberen Endabschnitt durch eine Querstrebe (85) und in ihrem unteren Endabschnitt durch eine Befestigungsschiene (82) miteinander verbunden sind, wobei die beiden Enden der Querstrebe (85) mittels Befestigungselementen (84) an den Stützen (83) fixiert sind, an den beiden Endabschnitten jeder Querstrebe (85) ein Längsschlitz (97) zum Befestigen der Wandelemente (86) vorgesehen ist und wobei die Form der Befestigungsschiene (82) im wesentlichen dem Grundriss der Seitenwand entspricht und vorzugsweise in mehrere gerade, gegeneinander abgewinkelte Abschnitte gegliedert ist.

23. Wind- und Wetterschutz nach Anspruch 22, **dadurch gekennzeichnet, dass** jedes Wandelement (86) einen rechteckförmigen Rahmen (98) mit zwei vertikalen Leisten (100) und zwei horizontalen Leisten (101) und eine an dem Rahmen (98) vorzugsweise mittels einer horizontalen Spannleiste (102) befestigte Rahmenfüllung (99) aufweist und der Rahmen (98) vorzugsweise mit Hilfe von Bolzen-Schlitz-Verbindungen an der Querstrebe (85) und an der Befestigungsschiene (82) fixiert ist.

24. Wind- und Wetterschutz nach einem der vorhergehenden Ansprüche, **dadurch gekennzeichnet, dass** die vertikale Seitenstütze (34) am äusseren Ende eines Dachholmes (11) befestigt ist.

25. Wind- und Wetterschutz nach Anspruch 24, **dadurch gekennzeichnet, dass** das obere Ende der Seitenstütze (34) am äusseren Endabschnitt eines Dachholmes (11) mittels eines nach dem Schlüssel-Schloss-Prinzip arbeitenden Schnellverschlusses (35) befestigt ist, welcher ein T-förmiges Verbindungselement (36) mit einem an einem Endabschnitt zwei rechteckige Bärte (53) aufweisenden Schaft (52), eine an der oberen Stirnseite der Seitenstütze (34) befestigte Abschlussplatte (37), einen Führungszylinder (38) mit einer durchgehenden, entlang seiner Längsachse verlaufenden Längsbohrung zur Aufnahme des Schaftes (52) und eine mit einem Hebelgriff (135) versehene Befestigungsschraube (39) zum Arretieren des innerhalb des Führungszylinders (38) innerhalb der Seitenstütze (34) vertikal verschiebbaren T-förmigen Verbindungselementes (36) aufweist.

26. Wind- und Wetterschutz nach Anspruch 25, **dadurch gekennzeichnet, dass** der äussere Endabschnitt des Dachholmes (11) mit einer Öffnung versehen ist, deren Form der Querschnittsform des Verbindungselementes im Bereich der Bärte (53) entspricht.

27. Wind- und Wetterschutz zumindest nach Anspruch 24, **dadurch gekennzeichnet, dass** das obere Ende der Seitenstütze (34) am äusseren Endabschnitt eines Dachholmes (11) mittels eines nach dem Schlüssel-Schloss-Prinzip arbeitenden Schnellverschlusses (35) befestigt ist, welcher ein Verbindungselement (36) mit einem an einem äusseren Endabschnitt wenigstens einen rechteckigen Bart (53) aufweisenden Schaft (52) und eine an der oberen Stirnseite der Seitenstütze (34) befestigte Abschlussplatte zum Aufnehmen des Schaftes (52) aufweist, und dass der Dachholm (11) eine als Anschlag für das Verbindungselement (36) dienende Einbuchtung (56) hat.

28. Wind- und Wetterschutz nach einem der vorhergehenden Ansprüche, **dadurch gekennzeichnet, dass** die Seitenstützen (34) am Boden mittels Schnellverschlüssen (35) nach dem Schlüssel-Schloss-Prinzip, wobei in den Boden für jede Seitenstütze (34) ein Bodenelement (41) mit einer die Oberseite verschliessenden, eine schlüssellochartige Öffnung (134) aufweisenden Platte eingefügt ist, oder mittels einer Gewindebüchse (57) fixierbar sind, welche an ihrer Oberseite mit einer ein Schlüsselloch zur Aufnahme eines Verbindungselements (36) aufweisenden Gewindeschraube (59) und an ihrer Unterseite mit einem verankerbaren Boden (58) verschlossen ist.

29. Wind- und Wetterschutz nach einem der vorhergehenden Ansprüche, **dadurch gekennzeichnet, dass** die Seitenstütze (34) an ihrem unteren Ende ein an der Unterseite der Stütze hervorragendes, drehbares Rad (42) trägt und Räder (42) benachbarter Seitenstützen (34) alternierend an der Innen- und an der Aussenwand der Seitenstützen (34) befestigt sind.

30. Wind- und Wetterschutz nach Anspruch 29, **dadurch gekennzeichnet, dass** die vorzugsweise bei einem zusammengefalteten Dach (1) nebeneinander angeordneten, seitlichen Seitenstützen (34) an der mittleren Seitenstütze (34) aufhängbar sind, so dass nur noch das Rad (42) der mittleren Seitenstütze (34) den Boden berührt, und dazu im unteren Abschnitt der beiden Seitenwände der mittleren Seitenstütze (34) je ein Haken (43) nach aussen absteht, die untere Stirnseite jeder seitlichen Seitenstütze (34) mit einer ein durchgehendes Loch zum Einhängen eines Hakens (43, 45) aufweisenden Abschlussplatte (44) versehen ist und an derjenigen Seite der Abschlussplatte (44), welche der mittleren Seitenstütze (34) abgewandt ist, ein Haken (45) seitlich hervorragt, so dass die direkt an die mittlere Seitenstütze (34) angrenzenden Seitenstützen (34) an der mittleren Seitenstütze und jede weiter aussen liegende Seitenstütze jeweils an der innen an sie angrenzenden Seitenstütze aufhängbar sind/ist.

31. Wind- und Wetterschutz nach einem der vorhergehenden Ansprüche, **dadurch gekennzeichnet, dass** der Hauptträger (12) des Dachholmes (11) in einem inneren Abschnitt durchtrennt ist und die dadurch entstehenden Trägerteile durch ein Gelenk (46) miteinander verbunden sind, das aus zwei in die einander angrenzenden Abschnitte der beiden Trägerteile eingefügten Platten (47) besteht, welche an einem Trägerteil starr und an dem anderen Trägerteil mit Hilfe einer das Trägerteil und die Platten durchdringenden Schraube befestigt sind.

## Claims

1. Protection against wind and weather,
with a partition or side wall, comprising:
- At least two vertical side columns or columns (34, 83) spaced from each other and fixable in position for the formation of a side wall segment, and
- At least one wall element (86) at least partly flush against the side wall segment,
**characterised by**
a folding roof (1) for releasable attachment to the partition or side wall, the folding roof (1) comprising:
- A holding fixture (2, 5, 6) which has a central nodal fixture (2), which consists of two horizontal bearing plates (5) arranged spaced over each other,
- Horizontally swivelling roof spars (11) supported on the holding fixture (2, 5, 6), of which each has at least one long main beam (12), whereby the spacing of the bearing plates (5) is selected in such a way that the inner end section of each main beam (12) is located between the bearing plates (5) in all operating conditions and is held on at least one of the bearing plates (5),
- A canvas (21) attached to the roof spars (11) and
- At least one tensioning fixture (24) to tighten the roof (1).

2. Protection against wind and weather in accordance with Claim 1, **characterised by the fact that** every roof spar (11) in addition to the main beam (12) preferably exhibits a flat plate (133) foreseen under it or exhibits a reinforcing girder with at least one short brace (13) arranged beneath or above the main beam (12).

3. Protection against wind and weather in accordance with Claim 2, **characterised by** the fact that the inner end section of the main beam (12) swivels on one bearing plate (5) and the inner end section of the brace (13) swivels on the other bearing plate (5).

4. Protection against wind and weather in accordance with one of Claims 1 to 3, **characterised by** the fact that the nodal fixture (2) exhibits a vertical holding plate (6) and that both bearing plates (5) can swivel horizontally and are connected with the holding plate (6) through a swivel joint (7) found on one corner of the two bearing plates (5).

5. Protection against wind and weather in accordance with one of the previous claims, **characterised by** the fact that the inner end section of the main beam (12) is angled downwards at an acute angle of preferably 5° or the inner end section of the main beam (12) is angled downwards at an acute angle of preferably 5° and the inner end section of the brace (13) is bent upwards or downwards at an acute angle of preferably 5°.

6. Protection against wind and weather in accordance with one of the previous claims, **characterised by** the fact that the main beam (12) or the main beam (12) and the brace (13) of the centre roof spar (11) are connected rigidly with the bearing plates (5) and the main beam (12) or the main beam (12) and the brace (13) of the other roof spars (11) can swivel and are each connected to the bearing plates (5) through a swivel joint (14) whereby the axes (15) of the swivel joint (14) of the main beam (12) or of the main beam (12) and the brace (13) of each roof spar (11) are arranged on a line.

7. Protection against wind and weather at least in accordance with Claim 2, **characterised by** the fact that each brace (13) exhibits at least two brace pieces (17) which are connected through a piece of metal bar (18) inserted into the adjacent sections of the brace pieces (17) and that it is attached rigidly to one brace piece (17) and adjustably on the other brace piece (17).

8. Protection against wind and weather in accordance with one of Claims 2 to 6, **characterised by** the fact that each brace (13) exhibits at least two brace pieces (17) whose adjacent sections are connected to each other through a connecting element (60) with a U-shaped cross-section, whereby the two legs and the base side of the connecting element (60) surround the end sections of the brace pieces (17) and the connection element (60) is attached to the brace pieces (17) with bolts (62) in a slot (61) running lengthwise in a brace piece (17).

9. Protection against wind and weather in accordance with one of the previous claims, **characterised by** the fact that the main beam (12) of each roof spar (11) exhibits a backcut lengthwise groove (22) on its upper side for the attachment of the canvas (21) into which the canvas (21) can be pressed with the formation of a bulge and is held tight preferably using a round rod (23), which can be slid from the outer front end of each main beam (12) into the lengthwise groove (22) and through the bulge of the canvas (21).

10. Protection against wind and weather in accordance with one of Claims 1 to 8, **characterised by** the fact that the main beam (12) of each roof spar (11) exhibits a radial tensioning fixture (117 through 122) preferably tensioned with a spring to hold the canvas (21) tightly in the lengthwise direction of the roof spar (11) and that one end of the radial tensioning fixture (117 through 122) is attached to the main beam (12) and the other end of the radial tensioning fixture (117 through 122) is attached to the canvas (21), whereby the canvas is preferably folded upwards at its ends in the area of the two outermost roof spars (11) and is sewn to a welt which is at least partly cut out, eyes (120) spaced apart from each other are attached on the outermost roof spars (11) and the attachment as well the pulling up of the canvas (21) is performed with the help of a rope (118) passing through the eyes (120) and the welt, which is attached reversed to one of the tensioning springs (119) attached to the particular roof spar (11) and is fixed at the lower end of the particular roof spar (11).

11. Protection against wind and weather in accordance with one of the previous claims, **characterised by** the fact that that each tensioning fixture (24) has a tensioning rope (25), which is attached at the lower end of an outermost roof spar (11), has a reversing roller (26) and a winch (27), whereby the reversing roller (26) and the winch (27) of each tensioning fixture (24) are attached to a vertical column (29) or to a wall and the other outermost roof spar (11) is attached to a wall with the help of an attachment bow (28) screwed permanently to it.

12. Protection against wind and weather in accordance with Claim 11, **characterised by** the fact that the attachment bow (28) has a U-shaped cross-section, the one leg (32) mounted to the wall is higher than the other leg (33) mounted to the roof spar (11) and the base plate (30) of the attachment bow (28) has a lengthwise slot (31) for the entry of the bolt or bolts.

13. Protection against wind and weather at least in accordance with Claim 4, **characterised by** the fact that the central nodal fixture (2) in the case of a roof (1) exhibits a large part (63) connected with an opening angle of about 270° through the swivel joint (7) with the right-angled holding plate (6) and a small part (64) connected with the large part (63) through a further swivel joint (65).

14. Protection against wind and weather in accordance with Claim 13, **characterised by the fact that** that the swivel joint (65) is attached to one comer of each bearing plate (5) of the small nodal fixture part (64) on one side and to the free comer of each bearing plate (5) of the large nodal fixture part (65) on the other side and exhibits two outside swivel plates (66) fixed to the outside of one of the bearing plates (5) of the large or the small nodal fixture part (63, 64), two inside swivel plates (67) fixed to the inside of one of the bearing plates (5) of the small or the large nodal fixture part (64, 63), a swivel sleeve (68) attached between the plates and a swivel axis (69) located in the swivel sleeve (68).

15. Protection against wind and weather in accordance with Claim 13 or 14, **characterised by the fact that** the large nodal fixture part (63) exhibits two semicircular horizontally located bearing plates (5) and the small nodal fixture part (64) exhibits two horizontally located semicircular bearing plates (5) with an opening angle of 90° and that the roof spar (11), which faces away from the large modal fixture part (63) is rigidly attached to the small modal fixture part (64).

16. Protection against wind and weather in accordance with one of Claims 1 to 12, **characterised by the fact that** the central nodal fixture (2) in the case of a roof with a maximum opening angle of 360° exhibits two oval bearing plates (5) located one over the other and not offset, several roof spars (11) run radially outward from the central nodal fixture (2), of which two exactly opposite are connected rigidly and the others are connected to swivel with the central nodal fixture (2) and that the central nodal fixture (2) is attached to a vertical middle column (126), to a curved support (127) or to a bridge support.

17. Protection against wind and weather in accordance with one of Claims 1 to 12, **characterised by** t**he fact that** the central nodal fixture (2) in the case of a roof (1) with a maximum opening angle of more than 180° exhibits two round circular bearing plates (5) located one over the other and not offset, which can turn on a wall fixture (128 - 132, 138) and are mounted in such a way that the roof spars (11) attached in a circular segment of 180° to the nodal fixture (2) can, when swivelled together, turn by 90° together with the bearing plates (5).

18. Protection against wind and weather in accordance with Claim 17, **characterised by the fact that** the central nodal fixture (2) exhibits an asymmetrical main swivel point.

19. Protection against wind and weather in accordance with one of the previous claims, **characterised by** a gathering fixture (48) with several reversing rollers (49, 50) and a sheet (51) running over the reversing rollers (49, 50), whereby one reversing roller (49) is attached to the upper side of the outer end section of every roof spar (11) and two reversing rollers (50) are attached at the outer edge of each canvas sector delimited by two roof spars (11) and each reversing roller (49, 50) preferably exhibits a guide bow (71, 72) for the sheet (51).

20. Protection against wind and weather in accordance with one of Claims 1 to 18, **characterised by** a gathering fixture (48) consisting of thin rods (75) attached to swivel horizontally in the outer section of every roof spar (11) and a slider (76) pushed onto each rod (75) and attached to the outer edge of a canvas sector, whose sliding path is limited by two stop pieces (77) attached to the rod.

21. Protection against wind and weather in accordance with one of Claims 1 to 18, **characterised by** a gathering fixture (48) consisting of several free running eyes (80) attached to the underside of an outermost roof spar (11), several hooks (81) attached to the underside of the other outermost roof spar and an elastic expander (79) pulled lengthwise through all of the free running eyes (80) in the relaxed condition, both ends of which are attached to the innermost or the outermost free running eye (80) or on the roof spar (11) respectively.

22. Protection against wind and weather in the form of a partition or side wall for releasable attachment to a protection against wind and weather in the form of a foldable roof in accordance with one of the previous claims, **characterised through** at least two vertical side columns or columns (34, 83) spaced from each other and fixable in position for the formation of a side wall segment and through at least one wall element (86) at least partly flush against the side wall segment.

23. Protection against wind and weather in accordance with Claim 22, **characterised by the fact that** two adjacent columns (83) are connected in their upper end section through a cross brace (85) and in their lower end section by an attachment rail (82), whereby both ends of the cross brace (85) are fixed to the columns (83) using attachment elements (84), a lengthwise slot (97) to attach to the wall elements (86) is foreseen on both end sections of each cross brace (85), and whereby the form of the attachment rail (82) corresponds essentially to the ground plan of the side wall and is preferably divided into several straight sections angled with respect to each other.

24. Protection against wind and weather in accordance with Claim 23, **characterised by the fact that** every wall element (86) exhibits a rectangular-shaped frame (98) with two vertical strips (100) and two horizontal strips (101) and a frame filling (99) attached to the frame (98) preferably using a horizontal holding strip and the frame (98) is fixed to the cross brace (85) and to the attachment rail (82) preferably with the help of bolt-slot connections.

25. Protection against wind and weather at least in accordance with Claim 1 and one of Claims 22 to 24, **characterised by the fact that** a vertical side column (34) is attached at the outer end of every roof spar (11).

26. Protection against wind and weather in accordance with Claim 25, **characterised by the fact that** the upper end of the side column (34) is attached to the outer end section of each roof spar (11) using a quick connector (35) working in accordance with the key-lock principle, which exhibits a T-shaped connecting element (36) with a shaft (52) exhibiting two rectangular heads (53) at an end section, a closure plate (37) attached to the upper end face of the side column (34), a guide cylinder (38) with a continuous lengthwise boring running along its lengthwise axis to accept the shaft and a locking bolt (39) provided with a lever grip (135) to hold the vertically displaceable T-shaped connecting element (36) within the guide cylinder (38) within the side column (34).

27. Protection against wind and weather in accordance with Claim 26, **characterised by the fact that** the outer end section of each roof spar (11) is provided with an opening whose form corresponds to the cross-section form of the connecting element piece in the area of the heads (53).

28. Protection against wind and weather at least in accordance with Claim 25, **characterised by the fact that** the upper end of the side column (34) is attached to the outer end section of each roof spar (11) using a quick connector (35) working in accordance with the key-lock principle, which exhibits a connecting element (36) with a shaft (52) exhibiting at least one rectangular head (53) at an outer end section and a closure plate attached to the upper end face of the side column (34) and that the roof spar (11) has a recess (56) serving as a stop for the connecting element (36).

29. Protection against wind and weather in accordance with one of Claims 22 to 28, **characterised by the fact that** the side columns (34) can be fixed to the ground with the use of quick connectors (35) in accordance with the key-lock principle, whereby a ground element (41) with a plate exhibiting a keyhole-like opening (134) closing the upper side is inserted into the ground for each side column (34), or can be fixed using a threaded sleeve (57) which is closed on its upper side with a threaded bolt (59) exhibiting a keyhole to accept a connecting element (36) and is closed on its underside with an anchorable bottom (58).

30. Protection against wind and weather in accordance with one of Claims 22 to 29, **characterised by the fact that** the side column (34) bears a tumable wheel (42) protruding on the underside of the column on its lower end and the wheels (42) of adjacent side columns (34) are attached alternating on the inside and the outside wall of the side columns (34).

31. Protection against wind and weather in accordance with Claim 30, **characterised by the fact that** preferably with the roof (1) folded together, the side columns (34) arranged beside each other can be hung on the centre side column (34) so that only the wheel (42) of the centre side column (34) touches the ground and for this purpose a hook (43) in the lower section of both side walls of the centre side column (34) protrude to the outside, the lower end face of each side column (34) is provided with a closure plate (44) exhibiting a hole right through to hang a hook (43, 45) into it and on the particular side of the closure plate (44), which faces away from the centre side column (34), a hook protrudes to the side so that the side column directly adjacent to the centre side column can be hung on the centre side column and each side column located further to the outside can be hung on the side column adjacent to it on the inside.

## Revendications

1. Protection contre le vent et les intempéries
Avec paroi frontale ou latérale, comprenant:
- au moins deux montants latéraux fixes, respectivement deux montants (34,83) verticaux et séparés, permettant la formation d'un segment de paroi latérale, et
- au moins un élément de paroi (86) fermant, au moins partiellement, le segment de paroi latérale,
**caractérisée par**:
un toit (1) pliable équipé de fixations amovibles à la paroi frontale ou latérale, ce toit (1) pliable comprenant:
- un dispositif de fixation (2,5,6) disposant d'un élément nodal central (2) composé de deux plaques d'appui (5) horizontales et espacées verticalement.
- Au dispositif de fixation (2,5,6) sont reliés des longerons (11) horizontaux montés sur paliers orientables et composés chacun d'au moins un bras principal (12) allongé, le segment terminal intérieur de chacun de ces bras principaux (12) pouvant être intercalé, dans toutes les conditions d'exploitation, entre les plaques d'appui (5), dont l'espacement aura été réglé dans ce but, et fixé à au moins une des plaques d'appui (5).
- Une bâche (21) fixées aux longerons (11) et
- Au moins un dispositif d'ouverture pour l'extension du toit (1).

2. Protection contre le vent et les intempéries selon la revendication 1, **caractérisée par**: chaque longeron (11) est équipé, en complément des bras principaux (12), d'un colombage avec au moins une courte contre-fiche (13), fixée, de préférence, sous la plaque (133) ou, renforcée et fixée au-dessous ou au-dessus des bras principaux (12).

3. Protection contre le vent et les intempéries selon la revendication 2, **caractérisée par**: le segment terminal intérieur du bras principal (12) et le segment terminal intérieur de la contre-fiche (13) sont fixés par un palier orientable, à l'une, respectivement l'autre des plaques d'appui(5).

4. Protection contre le vent et les intempéries selon les revendications 1 à 3, **caractérisée par**: une plaque de fixation (6) placée verticalement retient l'élément nodal (2) dont les deux plaques d'appui (5) sont fixées, horizontalement et orientables, à la plaque de fixation (6) par l'articulation (7) se trouvant à l'un des angles de chacune des deux plaques d'appui (5).

5. Protection contre le vent et les intempéries selon l'une des revendications précédentes, **caractérisée par**: le segment intérieur du bras principal (12) est incliné vers le bas avec un angle aigu de préférence de 5°, respectivement le segment intérieur du bras principal (12) est incliné vers le bas avec un angle aigu de préférence de 5° et le segment intérieur de la contre-fiche (13) est plié vers le bas ou vers le haut avec un angle aigu, de préférence de 5°.

6. Protection contre le vent et les intempéries selon l'une des revendications précédentes, **caractérisée par**: le bras principal (12), respectivement le bras principal (12) et la contre-fiche (13) du longeron médian (11) sont fixés de façon rigide aux plaques d'appui (5) et les bras principaux (12), respectivement les bras principaux (12) et les contre-fiches (13) des autres longerons (11) sont reliés aux plaques d'appui (5) par une articulation oscillante (14), les axes (15) des articulations (14) des bras principaux (12), respectivement des bras principaux (12) et des contre-fiches (13) de chacun des longerons étant alignés.

7. Protection contre le vent et les intempéries selon la revendication 2, **caractérisée par**: chaque contre-fiche (13) est composée d'au moins deux éléments de contre-fiche (17) qui sont reliés d'un segment d'élément de contre-fiche (17) à l'autre, par une pièce métallique (18) insérée et fixée rigidement à l'un des éléments de contre-fiche (17) et de manière réglable, à l'autre élément (17).

8. Protection contre le vent et les intempéries selon les revendications 2 à 6, **caractérisée par**: chaque contre-fiche (13) est composée d'au moins deux éléments de contre-fiche (17) dont les segments sont reliés par un manchon de liaison (60) de section profilée en U, tenant compte que les deux traverses et la base du manchon de liaison (60) sont fixés à l'un des éléments de contre-fiche (17) par des vis de fixation (62) coulissant dans le trou oblong (61) de l'élément de contre-fiche (17).

9. Protection contre le vent et les intempéries selon l'une des revendications précédentes, **caractérisée par**: le bras principal (12) de chaque longeron (11) comporte une rainure longitudinale (22) dans sa partie supérieure pour la fixation de la bâche (21), la bâche (21) étant, par la formation d'un bourrelet, insérée dans la rainure et retenue par un fer rond (23) introduit depuis l'extrémité frontale de chaque bras principal (12) dans la rainure longitudinale (22) et au travers du bourrelet de la bâche (21).

10. Protection contre le vent et les intempéries selon les revendications 1 à 8, **caractérisée par**: le bras principal (12) de chaque longeron (11) est équipé de préférence d'un dispositif radial d'ouverture (117 à 122), avec butée à ressort, pour la fixation de la bâche (21) sur la longueur du longeron (11) et que l'une des extrémités de ce dispositif radial d'ouverture (117 à 122) est fixée au bras principal (12) et l'autre extrémité du dispositif radial d'ouverture (117 à 122) à la bâche (21); la bâche (21) étant, de préférence, à son extrémité, dans la région des deux longerons (11) extérieurs, repliée vers le haut et cousue sous la forme d'un ourlet, les longerons (11) extérieurs étant équipés d'anneaux (120) espacés permettant la fixation ou le pliage de la bâche (21) au moyen d'un cordon (118) passant au travers des anneaux (120) et de l'ourlet de la bâche, ce cordon étant retenu par un ressort de tension (119) logé dans le longeron (11) concerné et fixé à l'extrémité inférieure de ce même longeron (11).

11. Protection contre le vent et les intempéries selon les revendications précédentes, **caractérisée par**: chaque dispositif d'ouverture (24) a un cordon tendeur (25) qui est fixé à l'extrémité inférieure d'un longeron (11) extérieur; une poulie de renvoi (26) et l'enrouleur (27) de chaque dispositif d'ouverture (24) étant fixé à un montant vertical (29) ou à un mur; et l'autre longeron (11) extérieur étant fixé à un mur à l'aide d'un étrier de fixation (28) tenu par des vis.

12. Protection contre le vent et les intempéries selon la revendication 11, **caractérisée par**: l'étrier de fixation (28) est un profilé en forme de U dont l'un des côtés est fixé plus haut sur le montant (32) fixé au mur ainsi que sur le montant (33) fixé au longeron (11), et que la plaque de base (35) de l'étrier de fixation (28) est usiné avec un trou oblong (31) permettant le passage d'une ou plusieurs vis.

13. Protection contre le vent et les intempéries selon au moins la revendication 4, **caractérisée par**: l'élément nodal central (2) d'un toit (1) avec un angle d'ouverture d'env. 270° est partagé en un grand secteur relié par la pièce de liaison (63) et la plaque de fixation (6) perpendiculaire à l'articulation (7), et un petit secteur (64) relié au grand secteur (63) par une articulation oscillante (65).

14. Protection contre le vent et les intempéries selon la revendication 13, **caractérisée par**: l'articulation (65) est fixée d'un côté à un bord de chacune des plaques d'appui (5) et au petit secteur de l'élément nodal (64), et, d'un autre côté, au bord libre de chacune des plaques d'appui (5) du grand secteur de l'élément nodal (65), l'articulation se compose de deux plateaux d'articulation (66) extérieurs, fixés sur le côté extérieur des plaques d'appui (5) du grand secteur de l'élément nodal (63) pour une part et du petit secteur de l'élément nodal (64) pour une autre; de deux plateaux d'articulation (67) intérieurs fixés sur le côté intérieur des plaques d'appui (5) du grand secteur de l'élément nodal (63) pour une part et du petit secteur de l'élément nodal (64) pour une autre; une douille d'articulation (68) placée entre les plaques, et un axe d'articulation (69) inséré dans la douille d'articulation (68).

15. Protection contre le vent et les intempéries selon les revendications 13 ou 14, **caractérisée par**: le grand secteur de l'élément nodal (63) est équipé de deux plaques d'appui (5) horizontales de forme semi-circulaire et le petit secteur de l'élément nodal (64) de deux plaques d'appui (5) horizontales et circulaires avec un angle d'ouverture de 90°, et que le longeron (11) bordant le grand secteur de l'élément nodal (63) est fixé rigidement au petit secteur de l'élément nodal (64).

16. Protection contre le vent et les intempéries selon l'une des revendications 1 à 12, **caractérisée par**: l'élément nodal central (2) pour un toit (1) avec un angle d'ouverture maximal de 360° est équipé de deux plaques d'appui (5) ovales et appliquées l'une sur l'autre; plusieurs longerons (11) se déploient radialement à partir de l'élément nodal central (2), dont deux, exactement opposés, sont fixées, et les autres articulés, sur l'élément nodal central (2); et que l'élément nodal central (2) est fixé à un montant central vertical (126), à un bras recourbé (127) ou à une poutre porteuse.

17. Protection contre le vent et les intempéries selon l'une des revendications 1 à 12, **caractérisée par**: l'élément nodal central (2) pour un toit (1) avec un angle d'ouverture de plus de 180° est équipé de deux plaques d'appui (5) circulaires, appliquées l'une sur l'autre et montées de manière orientable à une fixation murale (128-132, 138) afin que les longerons (11) rétractables et fixés sur un segment de 180° de l'élément nodal central (2) soient pivotables de 90° par rapport aux plaques d'appui (5).

18. Protection contre le vent et les intempéries selon la revendication 17, **caractérisée par**: l'élément nodal central (2) a un point de rotation principal asymétrique.

19. Protection contre le vent et les intempéries selon l'une des revendications précédentes, **caractérisée par**: un dispositif de pliage (48) avec plusieurs poulies de renvoi (49,50), où une poulie de renvoi (49) est montée à l'extrémité supérieure de chaque longeron (11) et deux poulies de renvoi (50) sont montées aux bords extérieurs de chaque secteur de bâche déterminé par deux longerons (11); et que chaque poulie de renvoi (49,50) est équipée de préférence d'un étrier de guidage (71,72) pour le cloisonnement (51).

20. Protection contre le vent et les intempéries selon l'une des revendications 1 à 18, **caractérisée par**: un dispositif de pliage (48) composé de fines tiges (75) pivotant horizontalement et fixées sur le segment extérieur de chaque longeron, et de glissières (76) insérées sur chacune des tiges (75) et fixées au bord extérieur d'un secteur de bâche, la course de la glissière (76) étant limitée par deux butées (77) fixées sur la tige (77).

21. Protection contre le vent et les intempéries selon l'une des revendications 1 à 18, **caractérisée par**: un dispositif de pliage (48) composé de plusieurs anneaux libres (80) fixés à la partie inférieure d'un longeron (11) extérieur, de plusieurs crochets (81) fixés à la partie inférieure de l'autre longeron (11) extérieur, et d'un extenseur (79) dont les deux extrémités sont fixées à l'anneau (80) le plus intérieur, respectivement le plus extérieur ou au longeron (11) et dont le cheminement passe, en position détendue, au travers de tous les anneaux libres (80).

22. Protection contre le vent et les intempéries selon l'une des revendications précédentes, **caractérisée par**: deux montants voisins (83) sont reliés ensemble dans leur partie supérieure par une entretoise (85) et dans leur partie inférieure par un rail de fixation (82); les deux extrémités de l'entretoise (85) étant bloquées par des éléments de fixation (84) aux deux montants (83); les deux extrémités de chaque entretoise (85) sont équipées d'un trou oblong (97) prévu pour la fixation de l'élément de paroi (86), la forme du rail de fixation (82) étant en principe profilé de façon identique à la section de l'élément de paroi et composé, de préférence, de plusieurs sections droites et parallèles.

23. Protection contre le vent et les intempéries selon la revendication 22, **caractérisée par**: chaque élément de paroi (86) se compose d'un cadre rectangulaire (98) avec deux listes verticales (100) et deux listes horizontales (101), d'une cloison de remplissage (99) fixée de préférence avec une liste de fixation (102) horizontale, et le cadre (98) étant fixé à l'entretoise (85) et au rail de fixation (82), de préférence, avec des vis au travers du trou oblong.

24. Protection contre le vent et les intempéries selon l'une des revendications précédentes, **caractérisée par**: le montant vertical latéral (34) est fixé à l'extrémité extérieure d'un longeron (11).

25. Protection contre le vent et les intempéries selon la revendication 24, **caractérisée par**: l'extrémité supérieure du montant latéral (34) est fixée au segment extérieur d'un longeron (11) à l'aide d'un dispositif à fermeture rapide (35) travaillant selon le principe du trou de serrure; il se présente sous la forme d'un élément de liaison en T (36) avec une tige (52) portant deux pannetons rectangulaires (53) à l'une de ses extrémités; une plaque de fermeture (37) obturant l'extrémité supérieure du montant latéral (34); un cylindre de guidage (38) percé d'un alésage sur toute sa longueur pour l'insertion de la tige (52) et équipé d'une vis de serrage (35) avec une poignée manuelle (135) pour le blocage de l'élément de liaison en T (36) sur le cylindre de guidage (38).

26. Protection contre le vent et les intempéries selon la revendication 25, **caractérisée par**: le segment extérieur du longeron (11) est percé d'un orifice dont le contour correspond à la section de l'élément de liaison au droit des pannetons (53).

27. Protection contre le vent et les intempéries selon la revendication 24, **caractérisée par**: l'extrémité supérieure du montant latéral (34) est fixée au segment terminal extérieur du longeron (11) à l'aide d'un dispositif de fixation rapide (35) travaillant selon le principe du trou de serrure, comprenant un élément de liaison (36) équipé d'au moins un panneton (53) à l'extrémité de la tige (52) et une plaque de fermeture obturant l'extrémité du montant latéral (34) pour recevoir la tige (52); et que le longeron (11) possède un renforcement (56) servant de butée pour l'élément de liaison (36).

28. Protection contre le vent et les intempéries selon l'une des revendications précédentes, **caractérisée par**: les montants latéraux (34) sont fixables au sol à l'aide de fixations rapides (35) travaillant selon le principe du trou de serrure, et d'éléments de base (41) dont le côté supérieur est équipé d'une plaque permettant la fixation avec un système en trou de serrure, ou de douilles filetées dont l'extrémité supérieure est de forme en trou de serrure, pour l'insertion des vis filetées (50) de l'élément de fixation (35); et l'extrémité inférieure est fermée par un ancrage dans le sol (58).

29. Protection contre le vent et les intempéries selon l'une des revendications précédentes, **caractérisée par**: l'extrémité inférieure des montants latéraux (34) est équipée de roues folles saillantes (42) et que ces roues (42) sont montées alternativement d'un montant latéral (34) à l'autre, sur la face intérieure et extérieure des montants latéraux (34).

30. Protection contre le vent et les intempéries selon la revendication 29, **caractérisée par**: lorsque le toit (1) est entièrement replié et que les mâts latéraux (34) alignés côte à côte peuvent être suspendus au mât médian (34) et que seule la roue (42) de ce mât médian (34) touche encore le sol, sur la face frontale inférieure des deux parois latérales du montant médian (34) un crochet (43) dépasse; la face frontale inférieure de chacun des montants latéraux (34) est pourvue d'un trou pour l'accrochage du crochet (43,45) sur la plaque de verrouillage (44) et, sur le côté de la plaque de verrouillage (44) qui est proche du montant médian (34), un crochet (45) dépasse latéralement de façon à ce que le montant (34) immédiatement voisin du montant médian (34) puisse être suspendu au montant médian (34), de même que chaque montant puisse ensuite être suspendu au montant qui le précède.

31. Protection contre le vent et les intempéries selon l'une des revendications précédentes, **caractérisée par**: le bras principal (12) du longeron (11) est séparé dans son segment intérieur créant ainsi un bras en deux parties reliées par une articulation (46), et que les plaques (47) insérées dans chacune des parties du bras sont fixées rigidement à l'une des parties et à l'aide de vis traversantes à l'autre partie.
